# EUROPÄISCHE PATENTSCHRIFT

(11) **EP 2 636 322 B1**
(45) Veröffentlichungstag und Bekanntmachung des Hinweises auf die Patenterteilung: **23.05.2018**
(21) Anmeldenummer: 13157892.4
(22) Anmeldetag: 05.03.2013
(51) Int. Cl.: A24D 3/02, B65G 47/14, B65G 47/19

(54) **Vorrichtung zum Einlegen eines oder mehrerer Objekte in eine Filterkomponente eines Tabakstocks und Maschine der Tabak verarbeitenden Industrie**
Device for inserting one or more objects into a filter component of a tobacco rod and machine for the tobacco processing industry
Dispositif pour l'introduction d'un ou plusieurs objets dans un composant de filtre d'un bâton de tabac et machine de l'industrie de traitement du tabac

(30) Priorität: 06.03.2012 US 201261607296 P; 10.12.2012 US 201213709902
(43) Veröffentlichungstag der Anmeldung: 11.09.2013
(73) Patentinhaber: Hauni Maschinenbau GmbH, 21033 Hamburg (DE)
(72) Erfinder: Henley, Shawn, Mechanicsville, VA 23111 (US); Amiss, Robert, Lanexa, VA 23089 (US); Hoffmann, Wilfried, Locust Hill, VA 23092 (US)
(74) Vertreter: Seemann & Partner Patentanwälte mbB

(56) Entgegenhaltungen:
- EP-A1- 2 502 510
- EP-A2- 2 243 385
- WO-A1-2011/024105
- US-A1- 2005 070 409
- US-A1- 2010 101 589
- US-A1- 2010 184 576
- US-A1- 2010 236 561

## Beschreibung

Die Erfindung betrifft eine Vorrichtung zum Einlegen eines oder mehrerer Objekte in eine Filterkomponente eines Tabakstocks, umfassend wenigstens eine Speichervorrichtung zur Speicherung einer Mehrzahl der Objekte, wenigstens ein Einlegerad zum Einlegen der Objekte in wenigstens ein Filtermaterialband und wenigstens eine Beschleunigerkammer zur Übertragung der Objekte von der wenigstens einen Speichervorrichtung zu dem wenigstens einen Einlegerad, sowie eine Maschine der Tabak verarbeitenden Industrie.

Diese Patentanmeldung betrifft im Allgemeinen Vorrichtungen und Verfahren zum Herstellen von Tabakprodukten. Insbesondere betrifft diese Patentanmeldung Vorrichtungen und Verfahren zum Einlegen von Objekten, wie Kapseln oder Kugeln, in die Filterkomponente des Tabakprodukts.

Die internationale Veröffentlichungsschrift Nr. WO 2010/107756, deren Offenbarung in diesem Dokument durch Bezugnahme aufgenommen wird, beschreibt eine Vorrichtung und ein zugehöriges Verfahren zum Bilden eines Strangs zur Verwendung bei der Herstellung von Zigarettenfilterelementen. Eine Endlosversorgung eines Filtermaterials wird durch eine Strangformeinheit in einen Filterstrang geformt. Eine Objekt-Einlegeeinheit ist ausgestaltet, eine Mehrheit erster Objekte und eine Mehrheit zweiter Objekte in den Filterstrang einzufügen. Eine Strang-Teileinheit ist ausgestaltet, den Filterstrang in vorbestimmten Intervallen entlang seiner Längsachse in eine Mehrheit Filterstrangabschnitte zu unterteilen, so dass jeder Filterstrangabschnitt wenigstens ein erstes Objekt und ein zweites Objekt umfasst, die darin angeordnet sind, wobei sich die ersten Objekte von den zweiten Objekten unterscheiden.

Die internationale Patentanmeldung Nr. WO 2010/055120, deren Offenbarung in diesem Dokument ebenfalls durch Bezugnahme aufgenommen wird, beschreibt eine Vorrichtung zum Einlegen von Objekten in einen Rauchartikel, umfassend ein Reservoir zum Bereitstellen einer Mehrheit Objekte, die in den Rauchartikel einzufügen sind, ein drehbares Rad zum Fördern der Objekte an die Stelle, an der die Objekte in den Rauchartikel einzufügen sind, eine Beschleunigerkammer zum Übertragen der Objekte zu dem drehbaren Rad, wobei die Beschleunigerkammer zwischen dem Reservoir und dem drehbaren Rad angeordnet ist und so ausgestaltet ist, dass die Objekte darin in einer einzigen, vertikal angeordneten Schicht ausgerichtet sind, und Mittel zum Bewegen der Objekte von der einzelnen Schicht in der Beschleunigerkammer in einer Richtung zur oder entlang der Umfangsfläche des drehbaren Rads.

Aufgrund der Struktur und Funktion dieser und anderer bekannter Vorrichtungen des Stands der Technik sind sie typischerweise in der Lage, bei geringeren Geschwindigkeiten als den gewünschten Stranggeschwindigkeiten zu arbeiten, beispielsweise bei maximalen Stranggeschwindigkeiten von ungefähr 85 m pro Minute.

Aufgabe der vorliegenden Erfindung ist es, eine Vorrichtung und ein Verfahren zum zuverlässigen Einlegen eines oder mehrerer Objekte in eine Filterkomponente eines Tabakstrangs bei hoher Produktionsgeschwindigkeit bereitzustellen.

Die Aufgabe wird gelöst durch eine Vorrichtung zum Einlegen eines oder mehrerer Objekte in eine Filterkomponente eines Tabakstocks, umfassend wenigstens eine Speichervorrichtung zur Speicherung einer Mehrzahl der Objekte, wenigstens ein Einlegerad zum Einlegen der Objekte in wenigstens ein Filtermaterialband und wenigstens eine Beschleunigerkammer zur Übertragung der Objekte von der wenigstens einen Speichervorrichtung zu dem wenigstens einen Einlegerad, wobei die wenigstens eine Beschleunigerkammer eine Vortexkammer mit einem Umfang und einer Umfangsöffnung, wenigstens eine Luftquelle, die die Objekte um den Umfang der wenigstens einen Vortexkammer beschleunigt, und eine Abgabetrommel, die um die Vortexkammer rotiert, umfasst, wobei die Abgabetrommel Abgabeöffnungen aufweist, die in eine Flucht mit der Umfangsöffnung im Umfang der Vortexkammer bewegbar sind, wobei die Abgabeöffnungen die Objekte durch die Umfangsöffnung im Umfang der Vortexkammer empfangen und die Objekte zu dem wenigstens einen Einlegerad übertragen.

Die Vorrichtung umfasst überdies vorzugsweise wenigstens einen äußeren Führungsring und wenigstens einen inneren Führungsring, wobei die Umfangsöffnung im Umfang der Vortexkammer zwischen dem wenigstens einen äußeren Führungsring und dem wenigstens einen inneren Führungsring angeordnet ist.

Vorzugsweise umfasst die Vorrichtung überdies wenigstens eine Abschirmung, die die Umfangsöffnung zwischen dem wenigstens einen äußeren Führungsring und dem wenigstens einen inneren Führungsring über einen Abschnitt des Umfangs der wenigstens einen Vortexkammer abdeckt.

Vorteilhafterweise weist oder weisen der wenigstens eine äußere Führungsring und/oder der wenigstens eine innere Führungsring eine Abschrägung auf, die zu den Abgabeöffnungen in der Abgabetrommel geneigt ist oder sind.

Alternativ oder zusätzlich bilden der wenigstens eine äußere Führungsring und der wenigstens eine innere Führungsring in einem Übertragungsbereich eine Schikane, wobei die Schikane mit den Abgabeöffnungen in der Abgabetrommel fluchtet. In diesem Fall umfasst die Vorrichtung vorteilhafterweise wenigstens einen Blasluftstrahl in der Nähe der Schikane, wobei der wenigstens eine Blasluftstrahl angepasst ist, die Objekte zu dem wenigstens einen Einlegerad umzuleiten.

Vorzugsweise umfasst die Vorrichtung überdies wenigstens eine Führung, die sich um einen Abschnitt der wenigstens einen Abgabetrommel erstreckt und die Abgabeöffnungen abdeckt, wobei die wenigstens eine Führung die Objekte in den Abgabeöffnungen hält. In diesem Fall weist die Abgabetrommel vorteilhafterweise einen Außendurchmesser auf, und die wenigstens eine Führung weist einen Innendurchmesser auf, der sich in einem Abstand von dem Außendurchmesser der wenigstens einen Abgabetrommel befindet, wobei die wenigstens eine Führung einen mit einer Rampe versehenen Abschnitt umfasst, der einen vergrößerten Innendurchmesser aufweist, der den Abstand zwischen dem Außendurchmesser der wenigstens einen Abgabetrommel und den mit einer Rampe versehenen Abschnitt vergrößert. Außerdem können die Abgabeöffnungen einen Abgabeöffnungs-Durchmesser aufweisen, wobei ein die Abgabeöffnungen überlagernder Abschnitt der wenigstens einen Führung eine Führungsbreite aufweist, die geringer ist als der Abgabeöffnungs-Durchmesser.

Vorzugsweise umfasst die Vorrichtung überdies wenigstens ein Zuführrohr, das sich von der wenigstens einen Speichervorrichtung zu der Vortexkammer erstreckt, wobei das wenigstens eine Zuführrohr eine abgeschrägte Öffnung in die Vortexkammer aufweist, und die abgeschrägte Öffnung in Bezug auf die Vortexkammer geneigt ist, um die Objekte im Wesentlichen in der gleichen Bahn weiterzuleiten, wie die Luftquelle, die in die Vortexkammer strömt.

Außerdem kann die Vorrichtung vorteilhafterweise überdies wenigstens einen Pneumatikzylinder umfassen, der angepasst ist, das wenigstens eine Einlegerad in eine Position außer Kontakt mit dem wenigstens einen Filtermaterialband zu heben.

In einer vorteilhaften Ausführungsform der Vorrichtung umfasst das wenigstens eine Einlegerad mehrere Taschen, wobei jede Tasche angepasst ist, eines der Objekte zu stützen, wobei zwischen ungefähr einem Viertel und der Hälfte des Volumens des Objekts in der Tasche aufgenommen wird, und der Rest des Volumens des Objekts aus der Tasche hervorsteht. Die Vorrichtung kann überdies einen genuteten Abschnitt in Verbindung mit jeder Tasche umfassen, wobei der genutete Abschnitt einen im Wesentlichen kreuzförmigen Querschnitt aufweist. Unter einer Tasche wird im Rahmen der vorliegenden Erfindung insbesondere ein Objektsitz, beispielsweise eine saugluftbeauschlagbare Vertiefung, verstanden.

In einer weiteren bevorzugten Ausführungsform umfasst die Vorrichtung überdies wenigstens einen ersten Finger, der das wenigstens eine Filtermaterialband in eine im Wesentlichen zylindrische Form zusammendrückt, wobei das wenigstens eine Einlegerad die Objekte in das wenigstens eine Filtermaterialband einlegt, wenigstens einen zweiten Finger, der wenigstens ein zweites Filtermaterialband in eine im Wesentlichen zylindrische Form zusammendrückt, wobei der wenigstens eine erste Finger und der wenigstens eine zweite Finger ausgebildet sind, das erste und zweite Filtermaterialband entlang im Wesentlichen paralleler Bahnen zu führen, und wenigstens ein zweites Einlegerad, das Objekte von wenigstens einer zweiten Beschleunigerkammer aufnimmt und die Objekte in das wenigstens eine zweite Filtermaterialband einlegt. Unter einem Finger wird in diesem Zusammenhang auch ein Einlauffinger verstanden.

Die zuvor beschriebenen Ausführungsformen der Erfindung sind ebenso in Einzelstrang-, Doppelstrang- wie in Multistrangmaschinen anwendbar.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die zuvor genannten Gesichtspunkte und andere Merkmale und Vorteile der Erfindung werden aus den folgenden Zeichnungen ersichtlich, wobei ähnliche Bezugszeichen im Allgemeinen identische, funktional ähnliche und/oder strukturell ähnliche Elemente angeben.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Figur 1: eine Vorderansicht einer nicht erfindungsgemäßen Objekt-Einlegevorrichtung,
- Figur 2: eine dreidimensionale Ansicht eines Einlegerads, von Teilungsrädern, Abgaberädern und anderen Bauteilen der Objekt-Einlegevorrichtung von Figur 1,
- Figur 3: eine vergrößerte Ansicht eines Abschnitts von Figur 2,
- Figur 4: eine schematische Seitendarstellung eines Abschnitts des Einlegerads von Figur 1, die ein Objekt zeigt, das von einer Tasche in dem Einlegerad gestützt wird,
- Figur 5: eine perspektivische Vorderansicht eines Abschnitts eines Einlegerads und eines Fingers von Figur 1,
- Figur 6: eine weitere perspektivische Vorderansicht eines Abschnitts eines Einlegerads und eines Fingers von Figur 1,
- Figur 7: eine dreidimensionale Ansicht einer weiteren nicht erfindungsgemäßen Objekt-Einlegevorrichtung,
- Figur 8: eine dreidimensionale Ansicht eines Einlegerads, von Beschleunigerkammern und anderen Bauteilen der Objekt-Einlegevorrichtung von Figur 7,
- Figur 9: eine vergrößerte Ansicht eines Abschnitts von Figur 8,
- Figur 10: eine perspektivische Seitenansicht einer Doppelfilterstrang-Ausführungsform der Objekt-Einlegevorrichtung von Figur 7,
- Figur 11: eine perspektivische Ansicht einer erfindungsgemäßen Objekt-Einlegevorrichtung,
- Figur 12: eine Vorderansicht der Objekt-Einlegevorrichtung von Figur 11,
- Figur 13: eine Ausführungsform der Beschleunigerkammer von Figur 11, gezeigt in verschiedenen auseinandergenommenen Zuständen,
- Figur 13A: eine detaillierte Ansicht der Führungsringe von Figur 13,
- Figur 14: eine transversale Querschnittsansicht der Beschleunigerkammer von Figur 11,
- Figur 15: eine weitere transversale Querschnittsansicht der Beschleunigerkammer von Figur 11,
- Figur 16: eine perspektivische Ansicht der Beschleunigerkammer von Figur 11, teilweise auseinandergenommen,
- Figur 17: eine teilweise transversale Querschnittsansicht einer alternativen Ausführungsform von Figuren 14 und 15,
- Figur 18: eine perspektivische Ansicht einer weiteren nicht erfindungsgemäßen Objekt-Einlegevorrichtung,
- Figur 19: eine seitliche Nahansicht eines Abschnitts des Magazins von Figur 18,
- Figur 20: eine perspektivische Ansicht einer Einzugsrolle und eines Pflugs zum Formen des Towbands vor der Objekt-Einlegevorrichtung von Figur 18,
- Figur 21: eine weitere perspektivische Ansicht einer Einzugsrolle und eines Pflugs zum Formen des Towbands vor der Objekt-Einlegevorrichtung von Figur 18,
- Figur 22: eine Vorderansicht der Objekt-Einlegevorrichtung von Figur 18, mit dem Einlegerad in angehobener Position in Bezug auf das Towband,
- Figur 23A: eine Draufsicht eines Abschnitts eines Einlegerads, die eine Ausführungsform einer Einlegeradtasche zeigt; und
- Figur 23B: eine Querschnittsansicht eines Abschnitts des Einlegerads von Figur 23A.

In den Zeichnungen sind jeweils gleiche oder gleichartige Elemente und/oder Teile mit denselben Bezugsziffern versehen, so dass von einer erneuten Vorstellung jeweils abgesehen wird.

Nachfolgend werden Ausführungsformen der Erfindung und von der Erfindung abweichende Formen ausführlich behandelt. Aus Gründen der Eindeutigkeit wird bei der Beschreibung der Ausführungsformen eine spezifische Terminologie verwendet. Die Erfindung ist jedoch nicht auf die so ausgewählte spezifische Terminologie beschränkt. Ein Fachmann wird erkennen, dass andere äquivalente Teile und andere entwickelte Verfahren angewandt werden können, ohne vom Erfindungsgedanken und Schutzumfang der Erfindung abzuweichen. Auf alle in diesem Dokument aufgeführten Referenzen wird verwiesen, als ob auf jede einzeln Bezug genommen worden ist.

Die vorliegende Erfindung betrifft Vorrichtungen und Verfahren, die verwendet werden können, um Objekte in einen Rauchartikel einzufügen, wie die in den internationalen Patentanmeldungen Nr. WO 2010/107756 A1 und WO 2010/055120 A1 beschriebenen Vorrichtungen, deren gesamter Inhalt in diesem Dokument durch Bezug aufgenommen wird. Die Vorrichtungen und Verfahren der vorliegenden Erfindung können verwendet werden, um Objekte in eine Komponente eines Rauchartikels, wie das Filtermaterial, einzufügen. Beispielsweise können die Objekte Perlen, Kapseln oder Pellets sein, andere Objekttypen sind jedoch auch möglich. Die Objekte können beispielsweise verwendet werden, um die sensorischen Eigenschaften von Zigarettenrauch zu verbessern. Insbesondere können die Objekte als Trägermittel verwendet werden, um Geschmack oder andere Substanzen dem Hauptstromrauch hinzuzufügen. Beispielhafte Filtermaterialtypen, die mit der vorliegenden Erfindung verwendet werden können, umfassen Celluloseacetattow, angesammeltes Celluloseacetatgewebe, Polypropylentow, angesammeltes Papier, Fasern des aufgelösten Tabaks und Ähnliches.

Mit Bezug auf Figur 1 ist eine nicht erfindungsgemäße Objekt-Einlegevorrichtung 10 gezeigt. Gemäß einer Ausführungsform kann die Objekt-Einlegevorrichtung 10 vor (in Figur 1 rechts) einer herkömmlichen Stabformungseinheit (nicht gezeigt) angeordnet sein. Filtermaterial kann unter Verwendung einer Filtermaterial-Verarbeitungseinheit 12 (z.B. einer Transportdüse) verarbeitet und durch die Stabformungseinheit geleitet werden, um einen Strang zu bilden. Die Objekt-Einlegevorrichtung 10 kann der Filtermaterial-Verarbeitungseinheit 12 und/oder der Stabformungseinheit zugehörig sein, um ein oder mehrere Objekte innerhalb der Stranglänge des Filtermaterials oder des Filterstrangs einzufügen. Der Filterstrang kann dann unter Verwendung einer Strangschneidevorrichtung (nicht gezeigt) in eine Mehrheit Strangabschnitte unterteilt werden, in denen sich jeweils wenigstens ein Objekt befindet. Die Strangabschnitte können zur weiteren Verarbeitung in einer Sammelvorrichtung gesammelt werden, beispielsweise einer Schrage, einer Sammeldrehtrommel, einem Fördersystem oder Ähnlichem. Die Strangabschnitte können dann direkt zu einer Zigarettenherstellungsmaschine transportiert werden. Verschiedene Gesichtspunkte der in diesem Dokument beschriebenen Objekt-Einlegevorrichtung 10 erlauben einen Betrieb bei höherer Geschwindigkeit als bei Objekt-Einlegevorrichtungen des Stands der Technik.

Mit weiterem Bezug auf Figur 1 kann die Filtermaterial-Verarbeitungseinheit 12 ein Endlosband des Filtermaterials (zum Beispiel Filtertow) von einem Paar Zuführrollen 14a, 14b zu einer Einzugsrolle 16, die der Objekt-Einlegevorrichtung 10 zugehörig ist, dosieren. Gemäß einer Ausführungsform kann die Einzugsrolle 16 ein Umfangsprofil aufweisen, das das Filtermaterialband vorfaltet, um das Einlegen von Objekten besser zu ermöglichen. Beispielsweise kann die Einzugsrolle 16 ein im Wesentlichen C-förmiges, U-förmiges oder V-förmiges Umfangsprofil aufweisen, das das Filtermaterial biegt und faltet, wenn es über die Einzugsrolle 16 gelangt. Es sind jedoch auch andere Konfigurationen möglich.

Die Einzugsrolle 16 kann das Filtermaterial einer Towführung 18 zuführen, und dann einem dahinter liegenden Einlauffinger bzw. Finger 20, wie am besten in Figuren 2, 5 und 6 zu sehen ist. Nach dem Austreten aus dem Finger 20 gelangt das Filtermaterial durch den Rest der Stabformungseinheit (nicht gezeigt). Weitere Einzelheiten der Towführung 18 und des Fingers 20 werden nachfolgend ausführlich besprochen.

Mit noch weiterem Bezug auf Figur 1 kann die Objekt-Einlegevorrichtung 10 eine Speichervorrichtung 22 umfassen, wie ein oder mehrere Magazin/e, die mehrere der in das Filtermaterial einzufügenden Objekte speichert. Die Objekte können im Wesentlichen kugelförmig sein und als Kapseln bezeichnet werden, es sind jedoch andere Formen und Ausgestaltungen möglich. Zur einfacheren Besprechung werden die Objekte in diesem Dokument im Allgemeinen als "Kapseln" bezeichnet.

Die Speichervorrichtung 22 kann die Kapseln einer oder mehrerer Zuführkammern 24, 26 zuführen, die wiederum die Kapseln ersten und zweiten Abgaberädern 28, 30 zuführen. Die Zuführkammer 24 und/oder die Zuführkammer 26 umfasst eine "Ein-Ebenen"-Zuführkammer, die nur eine einfache Kapselebene dem Umfang der jeweiligen Abgaberäder 28, 30 zuführt. Beispielsweise können die Kapseln, die durch die "Ein-Ebenen"-Zuführkammer gelangen, auf eine Anordnung begrenzt sein, die mehrere Kapseln hoch ist und mehrere Kapseln tief, aber nur eine einzige Kapsel breit. Alternativ kann die Speichervorrichtung 22 die Kapseln einer Zuführkammer, anstelle von zwei wie gezeigt, zuführen, und die Zuführkammer kann wiederum die Kapseln einem einzigen oder mehreren Abgaberädern zuführen. Die Speichervorrichtung 22 und/oder die Zuführkammern 24, 26 können Rüttler oder ähnliche Einrichtungen umfassen, die dabei helfen, die Kapseln von der Speichervorrichtung 22 zu den Abgaberädern 28, 30 zu bewegen.

Mit Bezug auf Figuren 2 und 3 sind die Abgaberäder 28, 30 ausführlicher gezeigt. Die Abgaberäder 28, 30 weisen jeweils einen Außenumfang 28a, 30a auf, von dem sich ein Abschnitt in Kontakt mit den unteren Ausgangsöffnungen 24a, 26a der jeweiligen Zuführkammern 24, 26 befindet. Siehe Figur 2. Die Außenumfänge 28a, 30a können jeweils einen Satz Abgaberadtaschen 32, 34 bestimmen, die im gleichen Abstand um die jeweiligen Außenumfänge 28a, 30a verteilt sind. Die Abgaberadtaschen 32, 34 sind angepasst, die Kapseln von den unteren Ausgangsöffnungen 24a, 26a der Zuführkammern 24, 26 aufzunehmen und die Kapseln wenigstens teilweise innerhalb der Abgaberäder 28, 30 zu transportieren.

Die Abgaberadtaschen 32, 34 können im Wesentlichen eine zylindrische Form aufweisen und können einen Durchmesser und ausreichende Tiefe aufweisen, um die gesamten Kapseln oder einen Teil der jeweiligen Kapseln aufzunehmen. Im Falle einer zylindrischen Form können die Taschen eine Tiefe und einen Durchmesser aufweisen, die gleich oder leicht größer sind, als der Durchmesser der jeweiligen Kapseln, um eine präzise Positionierung der Kapseln innerhalb der Taschen zu gewährleisten. Alternativ können die Abgaberadtaschen 32, 34 quadratisch, rechtwinklig, konisch sein oder andere im Fachgebiet bekannte Formen aufweisen, vorausgesetzt, die Taschen können alle oder einen Teil der jeweiligen Kapseln sicher und präzise aufnehmen und transportieren. Eine Vakuumquelle (nicht gezeigt) kann an die Taschen 32, 34 angelegt werden, um bei der Übertragung der Kapseln von den Zuführkammern 24, 26 zu helfen und/oder beim Halten der Kapseln innerhalb der Taschen 32, 34 zu helfen, nachdem sie einmal dort sind.

Mit weiteren Bezug auf Figuren 2 und 3 kann die Vorrichtung 10 Zwischenräder 36, 38 umfassen, die Kapseln aufnehmen, die von den Abgaberädern 28, 30 übertragen werden. Mit Bezug auf Figur 3 können die Zwischenräder 36, 38 jeweils einen Außenumfang 36a, 38a bestimmen, von denen jeder einen Satz Zwischenradtaschen 40, 42 aufweisen kann, die im gleichen Abstand um die jeweiligen Außenfänge 36, 38a verteilt sind. Die Zwischenradtaschen 40, 42 sind angepasst, die Kapseln von den Abgaberädern 28, 30 aufzunehmen und die Kapseln wenigstens teilweise innerhalb der Zwischenräder 36, 38 zu transportieren. Die Zwischenradtaschen 40, 42 können im Wesentlichen gleich sein wie die die zuvor genannten Abgaberadtaschen 32, 34 und werden in diesem Dokument nicht weiter beschrieben. Eine Vakuumquelle (nicht gezeigt) kann an die Zwischenradtaschen 40, 42 angelegt werden, um bei der Übertragung der Kapseln von den Abgaberadtaschen 32, 34 zu den Zwischenradtaschen 40, 42 zu helfen und/oder beim Halten der Kapseln innerhalb der Zwischenradtaschen 40, 42 zu helfen, nachdem sie einmal dort sind.

Mit Bezug auf Figur 3 kann sich eine erste Übergabeführung 44 zwischen dem ersten Abgaberad 28 und dem ersten Zwischenrad 36 befinden. Ähnlich kann sich eine zweite Übergabeführung 46 zwischen dem zweiten Abgaberad 30 und dem zweiten Zwischenrad 42 befinden. Die Übergabeführungen 44, 46 können bei der Übertragung von Kapseln zwischen den Abgaberadtaschen 32, 34 und den Zwischenradtaschen 40 bzw. 42 helfen. Beispielsweise kann die erste Übergabeführung 44 einen Abschnitt der ersten Zwischenradtaschen 32 abdecken oder blockieren sowie einen Abschnitt der ersten Abgaberadtaschen 40, bis zu dem Zeitpunkt oder kurz davor, an dem eine Abgaberadtasche 32 in Kontakt mit einer jeweiligen Zwischenradtasche 40 kommt. Die zweite Übergabeführung 46 kann eine ähnliche Anordnung aufweisen.

Für die Abgaberadtaschen, die von den Übergabeführungen 44, 46 abgedeckt sind, kann die Vakuumquelle, die normalerweise an die Abgaberadtaschen 32, 34 angelegt wird, ausgeschaltet werden und/oder durch einen Blasluftstrahl ersetzt werden, der aus den abgedeckten Abgaberadtaschen 32, 34 ausgeleitet wird. Sobald eine der Abgaberadtaschen 32, 34 über die Übergabeführung 44, 46 hinaus dreht und dadurch nicht länger blockiert ist, kann der Blasluftstrahl die Kapsel aus der Abgaberadtasche und in die Zwischenradtasche 40, 42 treiben, die zu dem Zeitpunkt in Kontakt mit ihr steht. Folglich können die Übergabeführungen 44, 46 ermöglichen, dass der Blasluftstrahl, der die Kapseln aus den Taschen bläst, früher aufgebracht wird, als wenn es keine Übergabeführungen 44, 46 gäbe, ohne das Risiko, dass die Kapseln aus den Abgaberadtaschen 32, 34 vorzeitig ausgegeben werden. Entsprechend kann die Geschwindigkeit und Konsistenz verbessert werden, mit der die Kapseln von den Abgaberadtaschen 32, 34 zu den Zwischenradtaschen 40, 42 übertragen werden.

Mit weiterem Bezug auf Figuren 2 und 3 kann die Vorrichtung 10 ein Einlegerad 50 umfassen, das Kapseln von den Zwischenrädern 36, 38 aufnimmt und sie in das Filtermaterialband einlegt, beispielsweise, wenn es durch den Finger 20 der Stabformungseinheit gelangt. Das Einlegerad 50 kann einen Außenumfang 50a aufweisen, der mehrere Einlegeradtaschen 52 aufweist, die symmetrisch oder asymmetrisch um den Außenumfang 50a verteilt sind. Die Einlegeradtaschen 52 nehmen wenigstens teilweise die Kapseln auf und tragen sie auf dem Einlegerad 50, wie nachfolgend ausführlicher beschrieben wird. Eine Vakuumquelle (nicht gezeigt) kann an die Einlegeradtaschen 52 angelegt werden, um bei der Übertragung der Kapseln von den Zwischenradtaschen 40, 42 zu den Einlegeradtaschen 52 zu helfen und/oder beim Halten der Kapseln innerhalb der Einlegeradtaschen 52 zu helfen, nachdem sie einmal dort sind.

Die zuvor beschriebene Anordnung der Abgaberäder 28, 30, Zwischenräder 36, 38 und Einlegerad 50 kann helfen, einen schnelleren Betrieb der Objekt-Einlegevorrichtung 10 zu ermöglichen. Beispielsweise können die Abgaberäder 28, 30 bei verhältnismäßig geringer Geschwindigkeit arbeiten (z.B. gemessen an den Außenumfängen 28, 30), um eine beständige Übertragung der Kapseln von den Zuführkammern 24, 26 an die jeweiligen Abgaberadtaschen 33, 34 zu gewährleisten. Für eine schnelle Produktionsrate kann das Einlegerad 50 gleichzeitig die Kapseln in das Filtermaterial bei hoher Zuführgeschwindigkeit einlegen.

Eine Teilungsvergrößerung und eine Geschwindigkeitserhöhung können bei Übertragung von den Abgaberädern 28, 30 zu den Zwischenrädern 36, 38 auftreten. Beispielsweise können die ersten und zweiten Zwischenräder 36, 38 schneller drehen als die jeweiligen Abgaberäder 28, 30. Zusätzlich oder alternativ können die Zwischenradtaschen 40, 42 in einer größeren Teilung angeordnet sein als die Abgaberadtaschen 32, 34.

Es können schnellere Geschwindigkeiten bereitgestellt werden, indem Kapseln von den ersten und zweiten Zwischenradtaschen 40, 42 zu den Einlegeradtaschen 52 abwechselnd übertragen werden. Beispielsweise kann eine Zwischenradtasche 40 in dem ersten Zwischenrad 36 eine Kapsel zu einer Einlegeradtasche 52 übertragen, und nachfolgend kann eine Zwischenradtasche 42 in dem zweiten Zwischenrad 38 eine Kapsel zu der direkt nächsten Einlegeradtasche 52 übertragen, und so weiter. Eine Teilungsvergrößerung und/oder Geschwindigkeitserhöhung kann oder können auch bei Übertragung von den Zwischenrädern 36, 38 an das Einlegerad 50 auftreten. Das erste Zwischenrad 36, das zweite Zwischenrad 38 und das Einlegerad 50 können bei im Wesentlichen gleicher Geschwindigkeit rotieren, obgleich andere Ausgestaltungen möglich sind. Beispielsweise könnte das Einlegerad 50 alternativ schneller oder langsamer rotieren als die ersten und zweiten Zwischenräder 36, 38.

Die nachfolgende Tabelle führt beispielhafte Parameter für den Betrieb einer Objekt-Einlegevorrichtung 10 auf:

| TABELLE A | | | | |
|---|---|---|---|---|
| Radsatz | Löcher/ Rad | Raddurchmesser (mm) | Betrieb (U/min) | Umfangsgeschwindigkeit |
| Abgaberäder | jeweils 30 | 137,5 | 133 ⅓ | 57,6 m/min |
| Zwischenräder | jeweils 10 | 95 | 400 | 119,38 m/min |
| Einlegeräder | 20 | 190 | 400 | 238,76 m/min |

Bei der Verwendung zum Bilden von 108 mm Filterstäben, die vier Kapseln pro Filter aufweisen, führte eine Ausführungsform der Objekt-Einlegevorrichtung 10, die die zuvor genannten Parameter anwendet, zu einer Maschinengeschwindigkeit von ungefähr 216 m Filtermaterial pro Minute für eine Produktion von 2000 Filtern pro Minute (8000 Kapseln pro Minute). Andere Parameter können verwendet werden als die zuvor beschriebenen.

Obgleich die in Figuren 1 bis 3 gezeigte nicht erfindungsgemäße Vorrichtung zwei Abgaberäder 28, 30 und zwei Zwischenräder 36, 38 aufweist, können alternative Vorrichtungen ein einziges Abgaberad und/oder ein einziges Zwischenrad aufweisen. Ähnlich können alternative Ausführungsformen mehr als zwei Abgaberäder und/oder mehr als zwei Zwischenräder aufweisen. Außerdem können, während die in Figuren 1 bis 3 gezeigte Ausführungsform zwei Zuführkammern 24, 26 umfasst, eine einzige Zuführkammer oder mehr als zwei Zuführkammern verwendet werden.

Mit Bezug auf Figur 4 ist ein Abschnitt eines Einlegerads 50 ausführlich gezeigt, das eine Einlegeradtasche 52 aufweist. Die Objekt-Einlegevorrichtung 10 kann ausgestaltet sein, mit einer Kapsel C zu arbeiten, die eine vorbestimmte Form und ein vorbestimmtes Volumen aufweist. Zur leichteren Beschreibung wird die Erfindung in Zusammenhang mit einer kugelförmigen Kapsel C beschrieben, doch sind, wie zuvor erwähnt, andere Formen und Größen von Kapseln möglich.

Um die genaue Platzierung der Kapsel C in dem Filtermaterial zu ermöglichen, kann die Einlegeradtasche 52 die Kapsel C halten, so dass ein Abschnitt C1 der Kapsel C, beispielsweise zwischen ungefähr einem Viertel und ungefähr einer Hälfte des Kapselvolumens im Inneren der Tasche 52 sitzt, wobei der Rest C2 der Kapseln C aus der Tasche 52 über dem Außenumfang 50a des Einlegerads 50 hervorsteht. Folglich kann das Einlegerad 50 die Kapsel manuell im Wesentlichen in seine gewünschte Position innerhalb des Filtermaterials einlegen, ohne auf Gebläseluft zurückzugreifen, um die Kapsel C aus einer tiefen Tasche heraus und in seine gewünschte Position zu "schießen", was zu einer höheren Kontrolle und Genauigkeit bei der Platzierung der Kapsel C führt und/oder höhere Betriebsgeschwindigkeiten erlaubt.

Wie in Figur 4 gezeigt, kann die Einlegeradtasche 52 für zylindrische Kapseln C als ein Abschnitt einer Kugel geformt sein. Es sind jedoch andere Ausgestaltungen der Tasche 52 möglich. Beispielsweise kann die Einlegeradtasche eine Mehrheit einzelner Flächen umfassen, die unterschiedliche Punkte an der Fläche der Kapsel C berühren und stützen (z.B. kann eine zylindrische Tasche bemessen sein, einen Abschnitt einer kugelförmigen Kapsel C aufzunehmen und zu stützen). Gemäß einer Ausführungsform sind die Einlegeradtaschen 52 ausgestaltet, ungefähr ein Drittel des Gesamtvolumens der Kapsel C aufzunehmen und zu stützen, wobei der Rest jedes Kapselvolumens von der Einlegeradtasche 52 und über den Außenumfang 50a des Einlegerads hervorsteht. Zusätzliche Einzelheiten in Bezug auf die Einlegeradtaschen sind Figuren 23A und 23B und der entsprechenden Beschreibung zu entnehmen.

Mit Bezug auf Figuren 5 und 6 ist eine Vorrichtung gezeigt, bei der das Einlegerad 50 die Kapseln C direkt in den Finger 20 der Stabformungseinheit einlegt. Wie gezeigt, kann der Finger 20 eine im Wesentlichen konisch geformte Wand umfassen, die das Filtermaterialband zusammendrückt, wenn es durch den Finger 20 gezogen wird, wodurch das Filtermaterial veranlasst wird, eine zylindrische Form anzunehmen. Ein Schlitz 60 kann sich durch die konische Wand entlang der Bewegungsrichtung des Filtermaterials erstrecken, und ein Abschnitt des Einlegerads 50 kann sich durch den Schlitz 60 in das Innere des Fingers 20 erstrecken. Als Folge dieser Ausgestaltung kann das Einlegerad 50 die Kapsel C direkt in dem Filtermaterial ablegen, wenn es von dem Finger 20 zusammengedrückt wird. Durch Einlegen der Kapsel C in das Filtermaterial so nah an den Strangformungspunkt, wie es vernünftig möglich ist, kann die Kapsel C ihre gewünschte Position innerhalb des Filtermaterials beibehalten.

Mit weiterem Bezug auf Figuren 5 und 6 kann die Einlegeradtasche 52 in Kontakt mit der Kapsel C bleiben und sie positiv stützen, bis die Kapsel C fast oder vollständig in die gewünschte Position innerhalb des Filtermaterials bewegt worden ist. Beispielsweise kann mit Bezug auf Figur 6 die konische Wand des Fingers 20 einen Innendurchmesser D an dem Punkt bestimmen, an dem die Kapseln C in das Filtermaterial einzufügen ist, und der Finger 20 kann das Filtermaterial so formen, dass es im Wesentlichen den gleichen Durchmesser an dem Punkt aufweist. Das Einlegerad 50 und die Einlegeradtasche 52 können die Kapsel C aktiv stützen, bis das Einlegerad 50 die Kapsel C in einer Tiefe Y innerhalb des Fingers 20 positioniert, gezeigt in Figur 5. Die Tiefe Y kann im Wesentlichen die Hälfte des Durchmessers D des Fingers 20 ausmachen, wodurch veranlasst wird, dass die Kapsel C im Wesentlichen mittig in dem Filtermaterial abgelegt wird, wobei jedoch auch andere Ausgestaltungen möglich sind. Nachdem das Einlegerad 50 und die Einlegeradtasche 52 die Kapsel in seine gewünschte Position innerhalb des Filtermaterials bewegt haben, wie in Figuren 5 und 6 gezeigt, kann das Vakuum, das normalerweise an die Einlegeradtaschen angelegt ist, optional auf einen kurzen Strahl positiver Druckluft geschaltet werden, beispielsweise um die Freigabe der Kapsel C von der jeweiligen Einlegeradtasche 52 zu beschleunigen.

Die lineare Geschwindigkeit des Außenumfangs 50a des Einlegerads 50 und somit der Einlegeradtaschen 52 kann größer sein als die lineare Geschwindigkeit des Filtermaterials durch den Finger 20. Diese Anordnung kann bei der Platzierung der Kapseln C in dem Filtermaterial zu einer größeren Genauigkeit führen.

Mit weiterem Bezug auf Figuren 5 und 6 können eine Towführung 62 und eine stabförmiger Pflug 64 vor dem Finger 20 angeordnet sein. Die Towführung 62 kann einen im Wesentlichen konischen oder im Wesentlichen zylindrischen Innenraum bestimmen. Der Pflug 64 kann sich in Längsrichtung innerhalb der Towführung 62 erstrecken und, zusammen mit dem Pflug 64, das Filtermaterial in eine im Wesentlichen C-Form oder U-Form vorformen oder vorfalten, bevor es in den Finger 20 eintritt. Als Folge des im Wesentlichen C-förmigen oder U-förmigen Vorformens des Filtermaterials, kann das Einlegerad 50 die Kapsel C durch die Öffnung in dem C-förmigen oder U-förmigen Filtermaterial und in die ungefähre Mitte des gefalteten Filtermaterials einlegen. Als Folge dieser Ausgestaltung kann das gefaltete Filtermaterial die Kapsel C zuverlässiger in seiner gewünschten Position innerhalb des Filtermaterials und in dem sich ergebenden Filter halten. Die Position des Pflugs 64 in Bezug auf die Towführung 62 kann angepasst werden, beispielsweise entlang der Längsachse der Towführung 62.

Mit Bezug auf Figuren 7 bis 9 ist eine ebenfalls nicht erfindungsgemäße Objekt-Einlegevorrichtung gezeigt. Zum Zwecke dieser Beschreibung unterscheidet sich die Objekt-Einlegevorrichtung 110 der Figuren 7 bis 9 von der Objekt-Einlegevorrichtung 10 der Figuren 1 bis 6 nur in der Struktur und Funktion des Zuführens der Objekte (z.B. Kapseln) von der Speichervorrichtung 122 zum Einlegerad 150. Entsprechend wird zur einfacheren Erklärung die Besprechung der Strukturen und Funktionen, die gleich oder im Wesentlichen ähnlich zur Ausführungsform der Figuren 1 - 6 sind, nicht wiederholt.

Mit Bezug auf Figur 7 kann die Objekt-Einlegevorrichtung 110 im Allgemeinen erste und zweite Schwerkraftzuführvorrichtungen 170, 172 umfassen, die die Kapseln von der Speichervorrichtung 122 jeweils ersten und zweiten Beschleunigerkammern 174, 176 zuführen. Obgleich nicht gezeigt, können Schieber, Ventile oder andere Dosiervorrichtungen verwendet werden, um dem Kapselfluss von der Speichervorrichtung 122 zu jeweils der ersten und zweiten Beschleunigerkammer 174, 176 zu dosieren, wie einem Fachmann aufgrund dieser Beschreibung offensichtlich wird. Obgleich die in Figur 7 gezeigte Vorrichtung zwei Schwerkraftzuführvorrichtungen 170, 172 und zwei Beschleunigerkammern 174, 146 aufweist, wenden alternative Ausführungsformen nur eine einzige Schwerkraftzuführvorrichtung und eine einzige Beschleunigerkammer, oder alternativ, mehr als zwei Schwerkraftzuführvorrichtungen und mehr als zwei Beschleunigerkammern an.

Mit Bezug auf Figur 8 sind die erste und zweite Beschleunigerkammer 174, 176 und das Einlegerad 150 ausführlicher gezeigt. Die erste und zweite Beschleunigerkammer 174, 176 können angepasst sein, die Kapseln C auf eine Geschwindigkeit zu beschleunigen, die im Wesentlichen gleich zu der linearen Geschwindigkeit des Umfangs 150a des Einlegerads 150 und somit der Einlegeradtaschen (nicht gezeigt) ist, um im Betrieb bei hohen Geschwindigkeiten eine zuverlässige und konsistente Übertragung der Kapseln C zu den Einlegeradtaschen zu ermöglichen. Um das Einbringen der Kapseln C durch das Einlegerad 150 bei hoher Geschwindigkeit weiter zu erleichtern, können die erste und zweite Beschleunigerkammer 174, 176 abwechselnd eine Kapsel C abwechselnden Taschen 152 in dem Einlegerad 150 zuführen.

Mit Bezug auf Figur 8 können die erste und zweite Schwerkraftzuführvorrichtung 170, 172 eine kontinuierliche Versorgung der Kapseln C zum Inneren der ersten und zweiten Beschleunigerkammer 174 bzw. 176 durch Eingangsanschlüsse 178, 180 bereitstellen. Jede Beschleunigerkammer 174, 176 bestimmt eine innere Umfangsfläche 182, 184, gezeigt in Figur 9. In der Ausführungsform der Figuren 7 bis 9 sind die inneren Umfangsflächen 182, 184 im Wesentlichen kreisförmig, es sind jedoch andere Formen möglich, beispielsweise elliptisch.

Mit Bezug auf Figur 9 können die inneren Umfangsflächen 182, 184 Bahnen 182a, 184a bestimmen, die die Kapseln C um die inneren Umfangsflächen in einem vorbestimmten Muster führen. Mehrere Luftdüsen 186, 188 wirken auf die Kapseln C, die sich in den Bahnen 182a, 184a befinden, um die Kapseln C um die inneren Umfangsflächen 182, 184 innerhalb der Bahnen 182a beziehungsweise 184a zu beschleunigen, bis die Kapseln C eine lineare Geschwindigkeit erreichen, die im Wesentlichen gleich der linearen Geschwindigkeit der Einlegeradtaschen (nicht gezeigt) an dem Einlegerad 150 ist.

Mit erneutem Bezug auf Figur 8 kann jede Beschleunigerkammer 174, 176 einen Austritt 190, 192 (zum Beispiel einen länglichen Schlitz durch die Umfangsflächen 182, 184) umfassen, der sich entlang der Bahnen 182a, 184a befindet. Ein Abschnitt des Außenumfangs 150a des Einlegerads 150 kann sich durch jeden Austritt 190, 192 erstrecken. Die Bahnen 182a, 184a können ausgestaltet sein, die Kapseln C um die inneren Umfangsflächen 182, 184 unter der Kraft der Luftdüsen 186, 188 zu führen, bis die Kapseln C den jeweiligen Austritt 190, 192 erreichen. Nach Erreichen des jeweiligen Austritts 190, 192 können die Kapseln C die gleiche oder eine ähnliche lineare Geschwindigkeit haben, wie der Außenumfang 150a des Einlegerads 150 und werden in eine Einlegeradtasche (nicht gezeigt) an dem Einlegerad 150 übergehen. Die an die Einlegeradtasche angelegte Vakuumkraft kann bei der Übertragung und dem Halten der Kapsel C in der Einlegeradtasche helfen. Zusätzlich kann sich gemäß einer Ausführungsform eine Bürste (nicht gezeigt) im Inneren jeder Beschleunigerkammer 174, 176 an der Hinterkante 190a, 192a jedes Austritts 190, 192 befinden, um bei der Übertragung der Kapseln C zu den Einlegeradtaschen zu helfen. Zusätzlich können Luftdüsen 194, 196 einen Luftvorhang jeweils an jedem Austritt 190, 192 richten, um den jeweiligen Austritt 190, 192 zu schützen und/oder zusätzliche Kapseln C weg zu blasen, die fälschlicherweise durch den Austritt 190, 192 gelangen können.

Mit Bezug auf Figur 10 ist eine weitere nicht erfindungsgemäße Objekt-Einlegevorrichtung gezeigt. Zum Zwecke dieser Beschreibung unterscheidet sich die Objekt-Einlegevorrichtung 210 von Figur 10 von der in Figuren 7 - 9 gezeigten Objekt-Einlegevorrichtung 110 hauptsächlich darin, dass sie zwei oder mehr im Wesentlichen parallele Einlegeräder 250a, 250b und zugehörige Zufuhrkomponenten umfasst, die auf einer gemeinsamen Basis montiert sind. Die Anordnung von im Wesentlichen parallelen Einlegerädern 250a, 250b erlaubt, dass Kapseln in zwei oder mehrere im Wesentlichen parallele Filtermaterialbänder eingefügt werden. Nicht-parallele Ausführungsformen sind jedoch ebenfalls möglich. Entsprechend wird zur einfacheren Erklärung die Besprechung der Strukturen und Funktionen, die gleich oder im Wesentlichen ähnlich zur Ausführungsform der Figuren 1 - 9 sind, nicht wiederholt. Während das Konzept einer integrierten Objekt-Einlegevorrichtung zum Einlegen von Kapseln in zwei oder mehr im Wesentlichen parallele Filtermaterialbänder in diesem Dokument in Bezug auf die Vorrichtung von Figuren 7 - 9 beschrieben ist, kann das gleiche Mehrreihenmerkmal auf alle Ausführungsformen einer in diesem Dokument beschriebenen Objekt-Einlegevorrichtung angewandt werden.

Wie zuvor erwähnt, kann die Objekt-Einlegevorrichtung 210 von Figur 10 zwei im Wesentlichen parallele Einlegeräder 250a, 250b umfassen, von denen jedes die gleiche oder eine ähnliche Ausgestaltung aufweisen kann wie die Einlegeräder, die in Verbindung mit Figuren 1 - 9 beschrieben sind. Beispielsweise kann jedes Einlegerad 250a, 250b Einlegeradtaschen 252a, 252b umfassen, die angepasst sind, eine Kapsel C so zu stützen, dass ein Abschnitt der Kapsel C, beispielsweise zwischen ungefähr einem Viertel und ungefähr einer Hälfte des Kapselvolumens, sich im Inneren der Tasche 252a, 252b befindet, wobei der Rest der Kapsel C von der Tasche 252a, 252b über dem Außenumfang des jeweiligen Einlegerads 250a, 250b hervorsteht, wie zuvor in diesem Dokument beschrieben. Die Einlegeradtaschen 252a, 252b können ausgestaltet sein, ungefähr ein Drittel des Gesamtvolumens der Kapsel C aufzunehmen und zu stützen, wobei der Rest jedes Kapselvolumens von der Einlegeradtasche 252a, 252b und über den Außenumfang des jeweiligen Einlegerads 250a, 250b hervorsteht.

Die Einlegeräder 250a, 250b können die Kapseln C beispielsweise in im Wesentlichen parallele Filtermaterialbänder einlegen, die durch im Wesentlichen parallele Finger 220a, 220b transportiert werden. Die Finger 220a, 220b können die gleiche oder ähnliche Ausgestaltungen wie der Finger 20 aufweisen, der zuvor beschrieben und beispielsweise in Figuren 1, 2, 5 und 6 gezeigt ist.

Wie in Figur 10 gezeigt, können jedem Einlegerad 250a, 250b Kapseln von einer oder mehreren Beschleunigerkammer/n zugeführt werden. Beispielsweise können eine obere Beschleunigerkammer 276a und eine untere Beschleunigerkammer 274a das Einlegerad 250a versorgen, und eine obere Beschleunigerkammer 276b und eine untere Beschleunigerkammer 274b (verdeckt) können das Einlegerad 250b versorgen, wie in Verbindung mit Figuren 7 bis 9 gezeigt. Gemäß einer alternativen Ausführungsform, die nicht eigens dargestellt ist, können den Einlegerädern 250a, 250b Kapseln von im Wesentlichen parallelen Anordnungen des Abgaberads 28, Abgaberads 30, Zwischenrads 36 und Zwischenrads 38 zugeführt werden, beispielsweise wie in Verbindung mit Figuren 1 bis 3 gezeigt.

Ein einzelnes Magazin (nicht gezeigt) kann Kapseln allen der im Wesentlichen parallelen Einlegeräder 250a, 250b zuführen. Alternativ kann ein separates Magazin (nicht gezeigt) Kapseln jedem der Einlegeräder 250a, 250b oder einer Unterbaugruppe der Einlegeräder zuführen. Die Objekt-Einlegevorrichtung 210 ist nicht auf zwei im Wesentlichen parallele Anordnungen der Einlegeräder 250a, 250b begrenzt, wie in Figur 10 gezeigt, sondern sie kann alternativ beispielsweise so viele im Wesentlichen parallele Ausgestaltungen aufweisen wie gewünscht, beispielsweise um dem Produktionsausstoßbedarf gerecht zu werden.

Die zuvor besprochenen Strukturen und Betriebsweisen können in Verfahren verwendet werden, um ein oder mehrere Objekte in eine Filterkomponente eines Tabakstocks einzufügen, wie einem Fachmann auf der Grundlage dieser Beschreibung bewusst sin wird. Die Strukturen und Betriebsarten können verwendet werden, um die Objekte in ein einzelnes Filtermaterialband einzufügen, oder alternativ, in mehrere im Wesentlichen parallele Bänder. Wie zuvor erwähnt, können die in diesem Dokument beschriebenen Strukturen und Betriebsweisen im Vergleich zu Vorrichtungen und Verfahren des Stands der Technik zu einer wesentlichen Erhöhung der Geschwindigkeit und Zuverlässigkeit führen. Beispielsweise ist die in Figuren 1 bis 6 gezeigte Vorrichtung mit den in Tabelle A aufgeführten Parametern oben betrieben worden, um eine einzige Reihe von 108 mm-Filterstäben zu bilden, die vier Kapseln pro Filter aufweisen, bei einer Geschwindigkeit von ungefähr 216 m Filtermaterial pro Minute pro Reihe (Ausstoß von 2000 Filtern pro Minute) und mit hoher Konsistenz und Zuverlässigkeit. Die Ausstoßgeschwindigkeit ist dramatisch schneller, als es bei Maschinen des Stands der Technik möglich ist, die typischerweise auf Geschwindigkeiten von ungefähr 80 m pro Minute begrenzt sind, um zuverlässig ähnliche Filterstäbe herzustellen. Ein Fachmann wird aus dieser Beschreibung erkennen, dass die in Tabelle A aufgeführten Parameter variiert werden können, um ähnlich hohe Ausstoßgeschwindigkeiten bereitzustellen, um Filterstäbe aufzubereiten, die unterschiedliche Ausgestaltungen aufweisen.

Figuren 11 bis 15 zeigen eine erfindungsgemäße Ausführungsform einer Objekt-Einlegevorrichtung. Zum Zwecke dieser Beschreibung unterscheidet sich die Objekt-Einlegevorrichtung 310 der Figuren 11 bis 15 von der Objekt-Einlegevorrichtung 210 der Figuren 7 bis 9 hauptsächlich in der Struktur und Funktion der ersten und zweiten Beschleunigerkammer 374, 376 und in der Weise, wie sie Kapseln zum Einlegerad 350 liefern. Entsprechend wird zur einfacheren Erklärung die Besprechung der Strukturen und Funktionen, die gleich oder im Wesentlichen ähnlich zur Ausführungsform der Figuren 7 bis 9 sind, nicht wiederholt.

Figur 13 zeigt die erste Beschleunigerkammer 374 in verschiedenen Stadien der Demontage. Die zweite Beschleunigerkammer 376 kann die gleiche oder im Wesentlichen ähnliche Struktur aufweisen wie die erste Beschleunigerkammer 374. Die Beschleunigerkammer 374 kann eine Kombination aus drehenden und nicht drehenden Teilen umfassen. Beispielsweise kann die Beschleunigerkammer 374 eine Basis 301 umfassen, die auf der Objekt-Einlegevorrichtung 310 stationär montiert ist, beispielsweise an der Rückplatte 303 (siehe Figuren 11 und 12) der Objekt-Einlegevorrichtung 310 befestigt ist. Äußere und innere Führungsringe 305a, 305b können an der Basisplatte 303 stationär montiert werden, beispielsweise unter Verwendung von Schrauben oder anderen Befestigungselementen. Eine Abdeckplatte 307 kann an dem äußeren Führungsring 305a gesichert sein, beispielsweise unter Verwendung von Schrauben oder anderen Befestigungselementen, um eine im Wesentlichen eingeschlossene Vortexkammer zu bilden, die ausführlicher in Verbindung mit Figur 14 beschrieben ist. Mit weiterem Bezug auf Figur 13 kann die Beschleunigerkammer 374 auch eine Abgabetrommel 309 umfassen, die in Bezug auf die zuvor erwähnten stationären Komponenten rotiert (zum Beispiel unter der Kraft eines Antriebsmotors, wie später beschrieben), um dem Einlegerad 350 Kapseln zuzuführen. Figur 13A ist eine detaillierte Ansicht einer Ausführungsform der Führungsringe 305a, 305b und wird später ausführlicher beschrieben.

Figur 14 ist eine transversale Querschnittsansicht der Beschleunigerkammer 374, die die nichtrotierenden Bauteile zeigt. Figur 15 ist eine transversale Querschnittsansicht der Beschleunigerkammer 374, die sowohl die nichtrotierenden, als auch die rotierenden Bauteile zeigt. Mit Bezug auf Figur 14 bilden die Basis 301, die Führungsringe 305a, 305b und die Abdeckplatte 307 eine Vortexkammer 311, um die die Kapseln rotieren, beispielsweise unter der Kraft getriebener Luft, die von der Kammer 313 durch die Öffnungen 315 zugeführt wird. Gemäß einer Ausführungsform rotiert die getriebene Luft die Kapseln innerhalb der Vortexkammer 311 mit zwischen ungefähr 150 und ungefähr 300 Metern pro Minute, genauer gesagt bei ungefähr 230 Metern pro Minute, wobei jedoch andere Geschwindigkeiten möglich sind.

Für einen wesentlichen Abschnitt des Umfangs der Vortexkammer (zum Beispiel ungefähr 250° bis ungefähr 300°, oder ungefähr 270°) können die Kapseln in der Vortexkammer 311 von einer Abschirmung 317, beispielsweise einem Abschirmblech, abgefangen werden, die den Raum zwischen den Führungsringen 305a, 305b abdeckt. Wie jedoch oben in Figur 14 gezeigt, kann ein Übertragungsbereich 319 der Vortexkammer 311 von dem Abschirmblech unabgedeckt sein, wodurch erlaubt wird, dass die Kapseln von der Vortexkammer 311 zwischen den Führungsringen 305a, 305b austreten können. Gemäß Ausführungsformen kann sich der Übertragungsbereich 319 um ungefähr 60° bis ungefähr 110° des Umfangs der Vortexkammer oder genauer gesagt ungefähr 90° des Umfangs der Vortexkammer erstrecken.

Figur 15 ist ähnlich der Figur 14, außer dass die drehende Abgabetrommel 309 hinzugefügt ist. Die Abgabetrommel 309 kann unter der Kraft eines Antriebsmechanismus 321 drehen, wie eines Antriebsmotors, dessen Ausgangswelle an einen Nabenmechanismus 323 gekoppelt ist, der an die Abgabetrommel 309 angeschlossen ist, es sind jedoch andere Antriebsstrukturen möglich.

Mit weiterem Bezug auf Figur 15 werden die Kapseln, die von der Vortexkammer 311 über den Übertragungsbereich 319 austreten, in Abgaberadtaschen 325 (z.B. Löcher) in der drehenden Abgabetrommel 309 verschoben (siehe auch Figur 16). Vor der Übertragung an das Einlegerad 350 werden die Kapseln in den Abgaberadtaschen 325 von einer Führung 327 gehalten (gezeigt in Figuren 12 und 15), die die Abgaberadtaschen 325 abdeckt, bis oder kurz bevor die Kapseln zu den Taschen in dem Einlegerad 350 übertragen werden. Die äußeren und inneren Führungsringe 305a, 305b können abgeschrägte Flächen 331a, 331b umfassen. Gemäß Ausführungsformen können die abgeschrägten Flächen um zwischen ungefähr 30° und ungefähr 60° in Bezug auf die Horizontale geneigt sein, beispielsweise um ungefähr 45 Grad. Die abgeschrägten Flächen 331a, 331b können helfen, die Kapseln in eine Flucht mit den Abgaberadtaschen 325 zu lenken.

Mit erneutem Bezug auf Figur 12 sind die Beschleunigerkammern 374, 376 und insbesondere die Abgabetrommeln 309 in einer Position im Verhältnis zum Einlegerad 350 gezeigt. Gemäß einer Ausführungsform können die Abgabetrommeln 309 bei ungefähr der Hälfte der Geschwindigkeit des Einlegerads 350 drehen. Bei oder ungefähr beim Übertragungspunkt T werden die Kapseln, die in den Abgabetrommeln 309 von Führungen 327 gehalten werden, zu den Einlegeradtaschen 352 übertragen. Das Einlegerad 350, die Einlegeradtaschen 352 und zugehörige Strukturen und Funktionen können gleich oder ähnlich denen sein, die in Verbindung mit vorherigen Ausführungsformen beschrieben sind. Das Einlegerad 350 und/oder die Beschleunigerkammern 374, 376 können unter Verwendung von Schnelllösemechanismen wie Hebeln, Flügelschrauben oder Nocken an die Objekt-Einlegevorrichtung montiert werden. Die Schnelllösemechanismen können erlauben, dass die Räder gelöst und nachfolgend gedreht und oder axial geschoben werden, um eine Ausrichtung und/oder Registrierung der Beschleunigerkammer 374, 376 mit dem Einlegerad 350 zu ermöglichen.

Mit weiterem Bezug auf Figur 12 können die Kapseln den Beschleunigerkammern 374, 376 von der Speicherkammer 322 unter Verwendung einer kombinierten Luftschleusen- und Dosiereinheit und Zuführrohren 370, 372 zugeführt werden. Gemäß einer Ausführungsform können die Zuführrohre 370, 372 die Kapseln den Beschleunigerkammern 374, 376 durch Öffnungen 355 zuführen, gezeigt in Figur 16. Die Öffnungen 355 können eine Abschrägung umfassen, die die Kapseln in die Vortexkammer 311 in oder ungefähr in der gleichen Bahn leitet wie den Luftstrom, der durch die Kammer strömt. Gemäß einer Ausführungsform kann sich ein Sensor in der Vortexkammer 311 befinden, der die Menge der Kapseln in der Kammer erfasst und die Speicherkammer 322 steuert, um der Vortexkammer 311 Kapseln zuzuführen, wenn das von dem Sensor erfasste Niveau unter ein vorbestimmtes Niveau fällt.

Figur 16 zeigt die Abgabetrommel 309 entfernt von der Beschleunigerkammer 374, wodurch die Ausgangswelle 329 des Antriebsmechanismus 321 und des an die Abgabetrommel 309 angeschlossenen Nabenmechanismus 323 freigelegt ist.

Mit erneutem Bezug auf Figur 13A können Ausführungsformen der Führungsringe 305a, 305b einen Schikanebereich umfassen. Wie zuvor erklärt, führen die Führungsringe 305a, 305b die Kapseln in die Abgaberadtaschen 325. Sobald eine Kapsel in einer der Abgaberadtaschen 325 dem Einlegerad 350 zugeführt wird, kann eine Kapsel in der Vortexkammer 311 nachfolgend in die nun freie Tasche 325 eintreten. Der Schikanebereich 333 verhindert, dass dies unbeabsichtigt passiert.

Die Umfangsöffnung zwischen den Führungsringen 305a, 305b ist nicht-fluchtend mit den Abgaberadtaschen 325 in der Abgabetrommel 309. Der Schikanebereich 333, der im Wesentlichen mit dem Übertragungsbereich 319 übereinstimmen kann, lenkt die Kapseln seitlich in eine Flucht mit den Abgaberadtaschen 325 ab. Diese Anordnung verhindert, dass eine Kapsel in eine Abgaberadtasche 325 zur im Wesentlichen gleichen Zeit eintritt, zu der die vorherige Kapsel in das Einlegerad 350 übertragen wird, und dass die nachfolgende zweite Kapsel dem Einlegerad 350 zugeführt wird. Dies kann ein unbeabsichtigtes fehlerhaftes Zuführen einer zusätzlichen Kapsel zum Einlegerad 350 verhindern.

Mit weiterem Bezug auf Figur 13A können ein oder mehrere Blasluftstrahlen 351 von dem/den Führungsring(en) in der Nachbarschaft der Schikane 333 ausgestoßen werden, wobei die Luft senkrecht zum Umfang der Ringe ausgeblasen wird. Die Blasluftstrahlen können helfen, die Kapsel von der Bewegung, die im Allgemeinen tangential zum Umfang der Abgabetrommel 309 ist, in eine Bewegung umzuleiten, die im Allgemeinen senkrecht zum Umfang ist, wodurch eine schnellere Übertragung an das Einlegerad 350 ermöglicht wird.

Mit erneutem Bezug auf Figur 15 weist die Führung 327 einen mit einer Rampe versehenen Bereich vor dem Übertragungspunkt T auf (siehe Figur 12). Beispielsweise kann in einer Ausführungsform der Abstand zwischen dem Außenumfang der Abgabetrommel 309 und dem Innenumfang der Führung 327 normalerweise ungefähr ca. 0,2 mm betragen. Über eine Strecke von ungefähr 15 mm bis 20 mm vorgelagert vor dem Übertragungspunkt T kann die Führung jedoch eine mit einer Rampe versehene Fläche 353 aufweisen (z. B. eine Zunahme des Innendurchmessers aufweisen), um den Abstand von dem Außenumfang der Abgabetrommel 309 zu erhöhen, z.B. auf bis zu 3 mm. Folglich kann eine Kapsel in der Abgabetrommel 309 entlang der mit der Rampe versehenen Fläche 353 wandern und graduell hoch aus der Abgaberadtasche 325 aufsteigen, wenn es den Übertragungspunkt T erreicht, wodurch ein sanfter und gradueller Übergang der Kapsel von der Abgabetrommel 309 zur Einlegeradtasche 352 gewährleistet wird.

Mit Bezug auf Figur 17 ist eine alternative Ausführungsform der Führung 327 gezeigt, wobei die Führung 327 insgesamt oder ein Abschnitt der Führung 327 eine Breite aufweist, die leicht geringer ist, als der Durchmesser der Abgaberadtaschen 325. Beispielsweise können bei einer Maschine, die mit 3,5 mm-Kapseln arbeitet, die Abgaberadtaschen 325 einen Durchmesser von ungefähr 4 mm aufweisen, und die Führung 327 kann eine Breite von ungefähr 3 mm aufweisen. Die Lücke zwischen den lateralen Seiten der Führung 327 und dem Außendurchmesser der Abgaberadtaschen 325 kann ermöglichen, dass Luft zwischen der Abgabetrommel 309 und der Führung 327 hindurch gelangt, die im Betrieb in dichter vertikaler Nähe zueinander liegen können (z.B. getrennt durch einen Spalt von ungefähr 0,2 mm). Indem ermöglicht wird, dass Luft zwischen den Abgaberadtaschen 325 und den Seiten der Führung 327 hindurch gelangt, kann verhindert werden, dass die Kapseln in die Löcher 327 strömen und/oder unter dem Luftdruck bersten, der an ihnen durch die Luft in der Vortexkammer 311 anliegt. Gemäß den Ausführungsformen kann die Führung insgesamt oder ein Abschnitt der Führung 327 eine Gesamtbreite aufweisen, die ungefähr 0,5 mm bis 2,0 mm weniger beträgt, als die Breite der entsprechenden Abgaberadtaschen 325.

Figuren 18 bis 20 zeigen eine weitere nicht erfindungsgemäße Objekt-Einlegevorrichtung gemäß einer fünften Ausführungsform. Zum Zwecke dieser Beschreibung unterscheidet sich die Objekt-Einlegevorrichtung 410 von der in Figuren 11 bis 17 gezeigten erfindungsgemäßen Objekt-Einlegevorrichtung 310 hauptsächlich in der Struktur und Funktion der Speicherkammer 422 und des Kapsel-Zuführmechanismus. Zusätzlich umfasst die Objekt-Einlegevorrichtung 410 eine einzige Beschleunigerkammer 474, anstatt zwei in der erfindungsgemäßen Ausführungsform. Zur einfacheren Erklärung wird die Besprechung der Strukturen und Funktionen, die gleich oder im Wesentlichen ähnlich zur Ausführungsform der Figuren 11 bis 17 sind, nicht wiederholt.

Mit Bezug auf Figur 19 drückt Druckluft in einem Zuführrohr 461 Kapseln von einem Kapselmagazin 463 zur Beschleunigerkammer 474. Mit Bezug auf Figur 18 kann eine Brücke 465 das Magazin 463 in ein oberes Fach 463a und ein unteres Fach 463b trennen. Gemäß einer Ausführungsform kann das obere Fach 463a bemessen sein, zwischen ungefähr 3kg und ungefähr 4kg Kapseln zu halten, und das untere Fach 463b kann bemessen sein, zwischen ungefähr 200 g und ungefähr 400 g Kapseln zu halten, wobei jedoch andere Kapazitäten möglich sind.

Mit weiteren Bezug auf Figur 19 kann die Brücke 465 ein Loch umfassen (nicht sichtbar), das leicht größer ist als die Kapselgröße (z.B. zwischen ungefähr 8 mm und 12 mm im Durchmesser, beispielsweise ungefähr 11,5 mm) zum Zuführen von Kapseln zum unteren Fach 463b. Die Brücke 465 kann als Drosselpunkt dienen, um den Strömungsdurchsatz der Kapseln in das untere Fach 463b zu steuern, beispielsweise auf ungefähr 11000 Kapseln pro Minute.

Gemäß einer Ausführungsform kann/können die Brücke 465 und/oder das untere Fach 463b vibrieren, um das Zuführen der Kapseln zu erleichtern. Wenn beispielsweise das Niveau der Kapseln im unteren Fach 463b, gemessen vom Kapsel-Zuführsensor 467, unter ein vorbestimmtes Niveau fällt, kann/können die Brücke 465 und/oder das untere Fach 463b vibrieren, um die Kapseln zuzuführen. Wenn das Niveau der Kapseln in der Beschleunigerkammer 474 unter ein vorbestimmtes Niveau fällt (z.B. wie von dem Niveausensor in der Vortexkammer gemessen), führt ein Venturi-Rohr 469 die Kapseln durch das Zuführrohr 461 zur Beschleunigerkammer 474. Bei einer Maschine, die bei 30 m/min arbeitet und Kapseln bei einer Geschwindigkeit von ungefähr 11600 Kapseln pro Minute zuführt, kann das Magazin ungefähr 12000 Kapseln pro Minute zuführen. Dem Fachmann wird bewusst sein, dass andere Maschinengeschwindigkeiten und Kapsel-Zuführgeschwindigkeiten möglich sind.

Die Objekt-Einlegevorrichtung 410 kann ein Kapselreservoir (nicht gezeigt) umfassen, beispielsweise mit einer Kapazität von 5 bis 20 Kilogramm. Der Kapselspeicher kann mit einem Sensor zusammenarbeiten, der dem Magazin 463 zugehörig ist. Wenn der Sensor erfasst, dass zusätzlich Kapseln in dem Magazin 463 benötigt werden, kann eine pneumatische Fördereinrichtung die Kapseln von dem Kapselspeicher zum Magazin 463 fördern, um das Magazin 463 aufzufüllen.

Mit Bezug auf Figuren 20 und 21 ist eine Form der Einzugsrolle 416 und des Pflugs 464 gezeigt. Wie zuvor in Verbindung mit Figur 1 besprochen, kann die Einzugsrolle 416 als Anlenkpunkt wirken, um das Filtermaterialband zu glätten, bevor es in den Finger 420 Eintritt. Zusätzlich oder alternativ kann die Einzugsrolle das Filtermaterialband vorfalten, um die Objekteinlegung besser zu ermöglichen. Gemäß einer Ausführungsform kann das Towband, das durch die Einzugsrolle 416 gelangt, einen Durchmesser von ungefähr 30 mm aufweisen.

Der Pflug 464 kann dann das Filtermaterial in eine U-Form mit offenem Oberteil falten, durch das das Einlegerad 450 die Kapseln einlegt. Gemäß einer Ausführungsform kann der Pflug 464 einen verjüngten Querschnitt aufweisen, z.B. kann sie sich konisch von einem größeren Querschnitt am stromaufwärtigen Ende (nahe der Einzugsrolle 416) zu einem kleineren Querschnitt am stromabwärtigen Ende (in der Nähe des Einlegerads 450) verjüngen. Gemäß einer Ausführungsform kann das stromabwärtige Ende einen stromabwärtigen Querschnitt aufweisen, der größenmäßig im Wesentlichen gleich der Breite des Außenumfangs des Einlegerads 450 ist. Beispielsweise kann das stromaufwärtige Ende des Pflugs 464 einen Durchmesser von ungefähr 8 mm aufweisen, und die stromabwärtige Spitze des Pflugs 464 kann einen Durchmesser von ungefähr 5 mm aufweisen und der Außenumfang des Einlegerads 450 kann ebenfalls eine Breite von ungefähr 5 mm aufweisen. Während der Pflug 464 so gezeigt ist, als habe sie einen kreisförmigen Querschnitt, sind andere Querschnitte möglich, wie quadratisch oder rechteckig. Beispielsweise kann eine Ausführungsform einen quadratischen Querschnitt von 8 mm aufweisen, der sich zu der Abmessung des Einlegerads verjüngt.

Der Pflug 464 kann vom stromaufwärtigen Ende zum stromabwärtigen Ende ungefähr 100 mm lang sein. Wie am besten in Figur 6 zu sehen ist, kann das stromabwärtige Ende des Pflugs 64 auf eine Form verjüngt sein, die das Einlegerad 50 ergänzt, z.B. im Allgemeinen tangential zum Außenumfang des Einlegerads ist.

Mit erneutem Bezug auf Figuren 20 und 21 kann der Pflug 464 das Filtermaterial in eine U-Form oder C-Form vorfalten, in die das Einlegerad 450 die Kapseln platziert. Durch Verjüngen des Pflugs 464, wie zuvor beschrieben, kann die resultierende Faltung im Filtermaterial graduell in der Größe abnehmen, bis direkt vor das Einlegen der Kapseln, an welchem Punkt die Öffnung im Oberteil des gefalteten Filtermaterials gleich oder leicht größer ist, als die Breite des Einlegerads 450. Durch Verringern der Größe der Faltung in dem Filtermaterial kann die Kapsel in eine Faltung eingefügt werden, die die gleiche Größe hat oder leicht größer ist als das Kapseln selbst, wobei erhöhte Genauigkeit und Stabilität bei der Platzierung jeder Kapsel im Filtermaterial bereitgestellt werden.

Mit Bezug auf Figur 22 kann die Objekt-Einlegevorrichtung von einem Kapsel-Produktionsmodus in einen kapselfreien ("Weißfilter")-Modus angepasst werden, in dem die Kapseln dem Filtermaterial nicht hinzugefügt werden. Das Einlegerad 450 kann von dem Towband (z.B. um zwischen ungefähr 160 mm 220 mm) in die Position angehoben werden, die in Figur 22 gezeigt ist. Dies kann erfolgen, um das Kapseleinlegen in das Filtermaterial zu deaktivieren. Das Einlegerad 450 kann nachfolgend zurück in das Towband abgesenkt werden, um den Kapsel-Produktionsmodus wieder aufzunehmen.

Das Anheben und Absenken des Einlegerads 450 kann pneumatisch erfolgen, beispielsweise unter Verwendung von Hydraulikzylindern, die wenigstens das Einlegerad 450 in Bezug auf das Filtermaterial anheben. Beispielsweise kann/können das Einlegerad 450 und wahlweise andere Bauteile auf einer vertikalen Bahn in Bezug auf den Rest der Objekt-Einlegevorrichtung 410 unter der Kraft von Hydraulikzylindern gleiten. Einer oder mehrere Bedienknöpfe 471 können verwendet werden, um die Zylinder zu aktivieren. Die Einzugsrolle 416 und der Pflug 464 (siehe Figur 20) können im "Weißfilter"-Modus wahlweise entfernt werden, beispielsweise unter Verwendung von Flügelschrauben oder anderen Schnelllösemechanismen.

Das Anheben des Einlegerads 450 in den "Weißfilter"-Modus kann lediglich eine Minute dauern. Die Objekt-Einlegevorrichtung 410 kann bei 500 - 700 Metern/Minute im Weißfilter-Modus arbeiten, beispielsweise bei 600 Metern/Minute. Zusätzlich kann die Objekt-Einlegevorrichtung 410 bei 200 bis 400 Metern/Minute im Kapsel-Produktionsmodus arbeiten, beispielsweise bei 300 Metern/Minute, wobei jedoch schnellere Geschwindigkeiten möglich sind.

Figur 23A zeigt eine Draufsicht eines Abschnitts des Einlegerads 450, und Figur 23B zeigt eine teilweise Querschnittsansicht eines Teils des Einlegerads 450. Die Einlegeradtaschen 452 können eine kegelstumpfförmige oder kugelstumpfförmige Senkbohrung oder Ansenkung 473 bestimmen, die die Kapsel aufnimmt. Ein genuteter Abschnitt 475 kann in Fluidverbindung mit jeder Ansenkung 473 stehen, um Druck und/oder Vakuum auf die Kapseln aufzubringen, die sich in den Taschen 452 befinden. Der gesamte oder ein Abschnitt des genuteten Abschnitts 475 kann einen kreuzförmigen (z.B. in Form eines vierblättrigen Kleeblatts) Querschnitt aufweisen, um ein erhöhtes Volumen bereitzustellen. Die genuteten Abschnitte 475 können um ein Zuführrad 477 rotieren, das Vakuumanschlüsse 479 aufweist, von denen einige ein Vakuum ziehen und andere Druckluft ausstoßen. Die Vakuumanschlüsse 479 können mit den genuteten Abschnitten 475 zusammenarbeiten, um Vakuum oder Druck zu liefern, abhängig von dem Ort der Taschen im Prozesszyklus. Mit Bezug auf die Querschnittsansicht von Figur 23B kann das Einlegerad 450 vom Mittelbereich zum Außenumfangsbereich verjüngt sein, um das Einlegen des Einlegerads 450 und den darauf getragenen Kapseln in das Filtermaterial zu erleichtern, das in eine U-Form gefaltet ist.

Mit Bezug auf Figur 10 können die Beispiele der nicht erfindungsgemäßen Objekt-Einlegevorrichtung, die in Verbindung mit Figuren 11 bis 23 gezeigt und beschrieben sind, auch in der Doppelfilterstrang- oder Multifilterstrang-Produktion verwendet werden, was bedeutet, dass mehrere Einlegeräder Seite an Seite an einer gemeinsamen Basis montiert werden können, um Kapseln in im Wesentlichen parallelen Bändern von Filtermaterial einzufügen, wobei jedoch auch nicht-parallele Ausführungsformen möglich sind. Gemäß der Doppelstrang- und Multistrang-Ausführungsformen können vielerlei Beschleunigerkammern Seite an Seite angeordnet sein, in Kontakt mit Seite an Seite angeordneten Einlegerädern. Ein einziger Kapsel-Speichermechanismus kann alle Einlegeräder versorgen oder ein einzelner Speichermechanismus kann jedes Einlegerad versorgen. Für jedes Filtermaterialband können die Ausführungsformen außerdem vielerlei Beschleunigerkammern umfassen, um jedem Einlegerad Kapseln zuzuführen (siehe z.B. Figuren 11 und 12, in denen das Einlegerad 350 von den Beschleunigerkammern 374, 376 versorgt wird) oder eine einzige Beschleunigerkammer kann jedes Einlegerad mit Kapseln versorgen (siehe z.B. Figur 18, in der das Einlegerad 450 von der Beschleunigerkammer 474 mit Kapseln versorgt wird). Alternativ kann eine Beschleunigerkammer verwendet werden, um mehrere Einlegeräder mit Kapseln zu versorgen.

Gemäß den zuvor besprochenen Doppelstrang- oder Multistrang-Ausführungsformen können zwei oder mehr Seite an Seite angeordnete Einlegeräder an einer einzigen Antriebswelle montiert sein. Ähnlich kann jeder Satz von Seite an Seite angeordneten Beschleunigerkammern (z.B. die Abgabetrommeln) an einer einzigen Antriebswelle montiert sein. Ein einziger Antriebsmotor kann verwendet werden, um alle Wellen zu drehen, beispielsweise unter Verwendung eines Getriebes. Alternativ kann für jede Welle ein separater Antriebsmotor verwendet werden.

Gemäß einer alternativen Anordnung kann sich jedes Rad, gleich, ob es ein Einlegerad oder die Abgabetrommel einer Beschleunigerkammer ist, an seiner eigenen Welle befinden und von seinem eigenen Motor angetrieben werden. Außerdem sind Kombinationen einzelner und gemeinsam genutzter Motoren möglich. Beispielsweise können die Abgabetrommeln von zwei Seite an Seite angeordneten Beschleunigerkammern an einer einzigen Stelle montiert sein und von einem einzigen Motor angetrieben werden, während zwei Seite an Seite angeordnete Einlegeräder an einzelnen Wellen montiert sind und von separaten Motoren angetrieben werden, oder umgekehrt. Ein Fachmann wird aus dieser Beschreibung erkennen, dass verschiedene Kombinationen und Unterkombinationen des direkten und gemeinsamen Antriebs möglich sind, ungeachtet, ob die Objekt-Einlegevorrichtung eine Einstrang-, Doppelstrang- oder Multistrang-Ausführungsform ist.

Nicht von der Erfindung umfasste Weiterentwicklungen der in diesem Dokument beschriebenen Objekt-Einlegevorrichtung können verwendet werden, um entweder eine symmetrische Beabstandung oder eine asymmetrische Beabstandung der Kapseln entlang der Länge des Filtermaterials bereitzustellen. Wenn eine asymmetrische Beabstandung bereitgestellt wird, kann das Einlegerad einen Positionssensor umfassen, der in Verbindung mit einer Steuerung verwendet wird (z.B. einer PLC bzw. SPS, speicherprogrammierbare Steuerung), um die Position der Einlegeradtaschen mit dem Timing bzw. Takt des Schneidkopfes zeitlich abzustimmen. Der Schneidkopf ist ein Messer, das sich hinter dem Einlegerad befindet, das das Filtermaterial, eingewickelt in Papier, in Filterstabsegmente schneidet. Beispielsweise kann sich ein Näherungs- oder Lichtsensor an dem Einlegerad in Kontakt mit einer besonderen Einlegeradtasche befinden, um die Position der Einlegeradtaschen mit dem Takt des nachgeschalteten Schneidkopfes zu synchronisieren. Alternativ kann ein Shaft-Encoder an dem Einlegerad verwendet werden, um die Einlegeradtaschen mit dem Takt des nachgeschalteten Schneidkopfes zu synchronisieren.

Für eine asymmetrische Beabstandung der Kapseln kann ein asymmetrisches Einlegerad verwendet werden. Genauer gesagt können die Einlegeradtaschen des Einlegerads asymmetrisch um seinen Umfang beabstandet sein. Beispielsweise können benachbarte Einlegeradtaschen in abwechselnden Intervallen von 27 mm und 28 mm beabstandet sein, wobei jedoch andere Schrittweiten möglich sind. Bei einem asymmetrischen Einlegerad kann das Rad, nachdem es mit dem Schneidkopf synchronisiert ist, mit einer im Wesentlichen konstanten Geschwindigkeit in Bezug auf das Filtermaterial rotieren und die Kapseln in den ausgewählten asymmetrischen Intervallen in das Filtermaterial einlegen.

Alternativ kann eine elektronische Steuerung mit einer SPS verwendet werden, um eine asymmetrische Beabstandung der Kapseln mit einem Festabstand-Einlegerad bereitzustellen, beispielsweise durch Verändern der Geschwindigkeit des Einlegerads in Bezug auf das Filtermaterial, um das Intervall zwischen Kapseln zu erhöhen oder zu verringern. Außerdem kann ungeachtet dessen, ob symmetrisches oder asymmetrisches Einlegen der Kapseln verwendet wird, eine elektronische Steuerung mit einer speicherprogrammierbaren Steuerung (SPS) verwendet werden, um Kapseln in das Filtermaterial in einem größeren oder geringeren Abstand als der physikalischen Beabstandung zwischen den Einlegeradtaschen einzufügen. Beispielsweise kann für ein Einlegerad, das einen Abstand von 30 mm zwischen den Einlegeradtaschen aufweist, eine elektronische Steuerung verwendet werden, um das Einlegerad in Bezug auf das Filtermaterial zu überdrehen, um eine Kapselbeabstandung von 25 mm zu erhalten. Alternativ kann für das gleiche Einlegerad eine elektronische Steuerung verwendet werden, um das Einlegerad in Bezug auf das Filtermaterial zu unterdrehen, um eine Beabstandung von 35 mm zu erhalten. Ein Fachmann wird aus der oben stehenden Beschreibung verstehen, dass verschiedene Kombinationen symmetrischer und asymmetrischer Einlegeräder sowie elektronische Steuerungsschemata verwendet werden können, um verschiedene symmetrische und asymmetrische Abstände zwischen Kapseln in dem Filtermaterial zu erhalten.

Die in dieser Spezifikation anhand der Figuren veranschaulichten und besprochenen beispielhaften Ausführungsformen sollen Fachleuten des Gebiets lediglich die Weise näher bringen, die nach Meinung der Erfinder die beste Weise ist, die Erfindung herzustellen und zu verwenden. Alle vorgestellten Beispiele sind repräsentativer Art und nicht einschränkend. Die zuvor beschriebenen Ausführungsformen der Erfindung können abgewandelt oder variiert werden, wobei die Erfindung durch die nachfolgenden Ansprüche definiert ist.

### Bezugszeichenliste

- 10: Objekt-Einlegevorrichtung
- 12: Filtermaterial-Verarbeitungseinheit
- 14a, 14b: Zuführrollen
- 16: Einzugsrolle
- 18: Towführung
- 20: Finger
- 22: Speichervorrichtung
- 24, 26: Zuführkammer
- 24a, 26a: Ausgangsöffnung
- 28, 30: Abgaberad
- 28a, 30a: Außenumfang
- 32, 34: Abgaberadtaschen
- 36, 38: Zwischenrad
- 36a, 38a: Außenumfang
- 40, 42: Zwischenradtaschen
- 44, 46: Übergabeführung
- 50: Einlegerad
- 50a: Außenumfang
- 52: Einlegeradtaschen
- 60: Schlitz
- 62: Towführung
- 64: Pflug
- 110: Objekt-Einlegevorrichtung
- 122: Speichervorrichtung
- 150: Einlegerad
- 150a: Umfang
- 170, 172: Schwerkraftzuführvorrichtung
- 174, 176: Beschleunigerkammer
- 178, 180: Eingangsanschluss
- 182, 184: innere Umfangsfläche
- 182a, 184a: Bahn
- 186, 188: Luftdüse
- 190, 192: Austritt
- 190a, 192a: Hinterkante
- 210: Objekt-Einlegevorrichtung
- 220a, 220b: Finger
- 250a, 250b: Einlegerad
- 252a, 252b: Einlegeradtaschen
- 274a, 274b: untere Beschleunigerkammer
- 276a, 276b: obere Beschleunigerkammer
- 301: Basis
- 303: Rückplatte
- 305a, 305b: Führungsring
- 307: Abdeckplatte
- 309: Abgabetrommel
- 310: Objekt-Einlegevorrichtung
- 311: Vortexkammer
- 313: Kammer
- 315: Öffnung
- 317: Abschirmung
- 319: Übertragungsbereich
- 321: Antriebsmechanismus
- 322: Speicherkammer
- 323: Nabenmechanismus
- 325: Abgaberadtaschen
- 327: Führung
- 329: Ausgangswelle
- 331a, 331b: Abschrägung
- 333: Schikanebereich
- 350: Einlegerad
- 351: Blasluftstrahl
- 352: Einlegeradtaschen
- 353: mit Rampe versehende Fläche
- 355: Öffnung
- 370, 372: Zuführrohr
- 374, 376: Beschleunigerkammer
- 410: Objekt-Einlegevorrichtung
- 416: Einzugsrolle
- 420: Finger
- 422: Speicherkammer
- 450: Einlegerad
- 452: Einlegeradtaschen
- 461: Zuführrohr
- 463: Kapselmagazin
- 463a, 463b: Fach
- 464: Pflug
- 465: Brücke
- 467: Kapsel-Zuführsensor
- 469: Venturi-Rohr
- 471: Bedienknopf
- 473: Ansenkung
- 474: Beschleunigerkammer
- 475: genuteter Abschnitt
- 477: Zuführrad
- 479: Vakuumanschluss
- C: Kapsel
- C1, C2: Kapselabschnitt
- D: Innendurchmesser
- T: Übertragungspunkt
- Y: Tiefe

## Patentansprüche

1. Vorrichtung zum Einlegen eines oder mehrerer Objekte in eine Filterkomponente eines Tabakstocks, umfassend wenigstens eine Speichervorrichtung (322) zur Speicherung einer Mehrzahl der Objekte, wenigstens ein Einlegerad (350) zum Einlegen der Objekte in wenigstens ein Filtermaterialband und wenigstens eine Beschleunigerkammer (374, 376) zur Übertragung der Objekte von der wenigstens einen Speichervorrichtung (322) zu dem wenigstens einen Einlegerad (350), wobei die wenigstens eine Beschleunigerkammer (374, 376) eine Vortexkammer (311) mit einem Umfang und einer Umfangsöffnung und wenigstens eine Luftquelle, die die Objekte um den Umfang der wenigstens einen Vortexkammer (311) beschleunigt umfasst, **dadurch gekennzeichnet, dass** die wenigstens eine Beschleunigerkammer (374, 376) eine Abgabetrommel (309) umfasst, die um die Vortexkammer rotiert (311), wobei die Abgabetrommel (309) Abgabeöffnungen aufweist, die in eine Flucht mit der Umfangsöffnung im Umfang der Vortexkammer (311) bewegbar sind, wobei die Abgabeöffnungen die Objekte durch die Umfangsöffnung im Umfang der Vortexkammer (311) empfangen und die Objekte zu dem wenigstens einen Einlegerad (350) übertragen.

2. Vorrichtung nach Anspruch 1, **dadurch gekennzeichnet, dass** wenigstens ein äußerer Führungsring (305a) und wenigstens ein innerer Führungsring (305b) umfasst sind, wobei die Umfangsöffnung im Umfang der Vortexkammer (311) zwischen dem wenigstens einen äußeren Führungsring (305a) und dem wenigstens einen inneren Führungsring (305b) angeordnet ist, wobei insbesondere wenigstens eine Abschirmung (317) umfasst ist, die die Umfangsöffnung zwischen dem wenigstens einen äußeren Führungsring (305a) und dem wenigstens einen inneren Führungsring (305b) über einen Abschnitt des Umfangs der Vortexkammer (311) abdeckt und/oder der wenigstens eine äußere Führungsring (305a) und/oder der wenigstens eine innere Führungsring (305b) eine Abschrägung (331a, 331b) aufweist oder aufweisen, die zu den Abgabeöffnungen in der Abgabetrommel (309) geneigt ist oder sind.

3. Vorrichtung nach Anspruch 2, **dadurch gekennzeichnet, dass** der wenigstens eine äußere Führungsring (305a) und der wenigstens eine innere Führungsring (305b) in einem Übertragungsbereich (319) eine Schikane (333) bilden, wobei die Schikane (333) mit den Abgabeöffnungen in der Abgabetrommel (309) fluchtet, wobei insbesondere ein Blasluftstrahl (351) in der Nähe der Schikane umfasst ist, der angepasst ist, die Objekte zu dem wenigstens einen Einlegerad (350) umzuleiten.

4. Vorrichtung nach einem der Ansprüche 1 bis 3, **dadurch gekennzeichnet, dass** wenigstens eine Führung (327) umfasst ist, die sich um einen Abschnitt der wenigstens einen Abgabetrommel (309) erstreckt und die Abgabeöffnungen abdeckt, wobei die wenigstens eine Führung (327) die Objekte in den Abgabeöffnungen hält, wobei insbesondere die Abgabetrommel (309) einen Außendurchmesser aufweist und die wenigstens eine Führung (327) einen Innendurchmesser aufweist, der sich in einem Abstand von dem Außendurchmesser der wenigstens einen Abgabetrommel (309) befindet, wobei die wenigstens eine Führung (327) einen mit einer Rampe versehenen Abschnitt (353) umfasst, der einen vergrößerten Innendurchmesser aufweist, der den Abstand zwischen dem Außendurchmesser der wenigstens einen Abgabetrommel (309) und den mit einer Rampe versehenen Abschnitt (353) vergrößert.

5. Vorrichtung nach Anspruch 4, **dadurch gekennzeichnet, dass** die Abgabeöffnungen einen Abgabeöffnungs-Durchmesser aufweisen, wobei ein die Abgabeöffnungen überlagernder Abschnitt der wenigstens einen Führung (327) eine Führungsbreite aufweist, die geringer ist als der Abgabeöffnungs-Durchmesser.

6. Vorrichtung nach einem der Ansprüche 1 bis 5, **dadurch gekennzeichnet, dass** wenigstens ein Zuführrohr (370, 372) umfasst ist, das sich von der wenigstens einen Speichervorrichtung (322) zu der Vortexkammer (311) erstreckt, wobei das wenigstens eine Zuführrohr (370, 372) eine abgeschrägte Öffnung (355) in die Vortexkammer (311) aufweist, und die abgeschrägte Öffnung (355) in Bezug auf die Vortexkammer (311) geneigt ist, um die Objekte im Wesentlichen in der gleichen Bahn weiterzuleiten, wie die Luftquelle, die in die Vortexkammer (311) strömt.

7. Vorrichtung nach einem der Ansprüche 1 bis 6, **dadurch gekennzeichnet, dass** wenigstens ein Pneumatikzylinder umfasst ist, der angepasst ist, das wenigstens eine Einlegerad (350) in eine Position außer Kontakt mit dem wenigstens einen Filtermaterialband zu heben.

8. Vorrichtung nach einem der Ansprüche 1 bis 7, **dadurch gekennzeichnet, dass** das wenigstens eine Einlegerad (350) mehrere Taschen (352) umfasst, wobei jede Tasche (352) angepasst ist, eines der Objekte zu stützen, wobei zwischen einem Viertel und der Hälfte des Volumens des Objekts in der Tasche (352) aufgenommen wird, und der Rest des Volumens des Objekts aus der Tasche (352) hervorsteht, wobei insbesondere ein genuteter Abschnitt in Verbindung mit jeder Tasche (352) umfasst ist, der einen im Wesentlichen kreuzförmigen Querschnitt aufweist.

9. Vorrichtung nach einem der Ansprüche 1 bis 8, **dadurch gekennzeichnet, dass** ferner wenigstens ein erster Finger, der das wenigstens eine Filtermaterialband in eine im Wesentlichen zylindrische Form zusammendrückt, wobei das wenigstens eine Einlegerad die Objekte in das wenigstens eine Filtermaterial einlegt, wenigstens ein zweiter Finger, der wenigstens ein zweites Filtermaterialband in eine im Wesentlichen zylindrische Form zusammendrückt, wobei der wenigstens eine erste Finger und der wenigstens eine zweite Finger ausgebildet sind, das erste und zweite Filtermaterialband entlang im Wesentlichen parallelen Bahnen zu führen, und wenigstens ein zweites Einlegerad, das die Objekte von wenigstens einer zweiten Beschleunigerkammer empfängt und die Objekte in das wenigstens eine zweite Filtermaterialband einlegt, umfasst sind.

10. Maschine der Tabak verarbeitenden Industrie, insbesondere Filterstrangmaschine, mit einer Vorrichtung nach einem der Ansprüche 1 bis 9.

## Claims

1. Apparatus for inserting one or more objects into a filter component of a tobacco rod, including at least one storage apparatus (322) for storing a plurality of the objects, at least one inserter wheel (350) for inserting the objects into at least one band of filter material and at least one accelerator chamber (374, 376) for transferring the objects from the at least one storage apparatus (322) to the at least one inserter wheel (350), wherein the at least one accelerator chamber (374, 376) includes a vortex chamber (311) having a periphery and a peripheral opening and at least one source of air that accelerates the objects around the periphery of the at least one vortex chamber (311), **characterised in that** the at least one accelerator chamber (374, 376) includes a delivery drum (309) which rotates about the vortex chamber (311), wherein the delivery drum (309) has delivery holes which can be moved into alignment with the peripheral opening in the periphery of the vortex chamber (311), wherein the delivery holes receive the objects through the peripheral opening in the periphery of the vortex chamber (311) and transfer the objects to the at least one inserter wheel (350).

2. Apparatus according to Claim 1, **characterised in that** at least one outer guide ring (305a) and at least one inner guide ring (305b) are included, wherein the peripheral opening in the periphery of the vortex chamber (311) is disposed between the at least one outer guide ring (305a) and the at least one inner guide ring (305b), wherein in particular at least one shield (317) is included, which covers the peripheral opening between the at least one outer guide ring (305a) and the at least one inner guide ring (305b) over a portion of the periphery of the vortex chamber (311), and/or the at least one outer guide ring (305a) and/or the at least one inner guide ring (305b) has or have a slope (331a, 331b) that is or are inclined toward the delivery holes in the delivery drum (309).

3. Apparatus according to Claim 2, **characterised in that**, in a transfer region (319), the at least one outer guide ring (305a) and the at least one inner guide ring (305b) form a deflector (333), wherein the deflector (333) is aligned with the delivery holes in the delivery drum (309), wherein in particular an air jet (351), which is adapted to redirect the objects to the at least one inserter wheel (350), is included in the vicinity of the deflector.

4. Apparatus according any of Claims 1 to 3, **characterised in that** at least one guide (327) is included, which extends around a portion of the at least one delivery drum (309) and covers the delivery holes, wherein the at least one guide (327) holds the objects in the delivery holes, wherein the delivery drum (309) in particular has an outer diameter and the at least one guide (327) has an inner diameter located at a distance from the outer diameter of the at least one delivery drum (309), wherein the at least one guide (327) includes a ramped portion (353) having an enlarged inner diameter which increases the distance between the outer diameter of the at least one delivery drum (309) and the ramped portion (353).

5. Apparatus according to Claim 4, **characterised in that** the delivery holes have a delivery hole diameter, wherein a portion of the at least one guide (327) overlaying the delivery holes has a guide width that is smaller than the delivery hole diameter.

6. Apparatus according any of Claims 1 to 5, **characterised in that** at least one feed tube (370, 372) is included, which extends from the at least one storage apparatus (322) to the vortex chamber (311), wherein the at least one feed tube (370, 372) has a bevelled opening (355) into the vortex chamber (311), and the bevelled opening (355) is inclined with respect to the vortex chamber (311) in order to convey the objects in substantially the same trajectory as the source of air flowing into the vortex chamber (311).

7. Apparatus according any of Claims 1 to 6, **characterised in that** at least one pneumatic cylinder is included, which is adapted to raise the at least one inserter wheel (350) into a position out of contact with the at least one band of filter material.

8. Apparatus according any of Claims 1 to 7, **characterised in that** the at least one inserter wheel (350) includes several pockets (352), wherein each pocket (352) is adapted to support one of the objects, wherein between a quarter and a half of the volume of the object is received in the pocket (352) and the remainder of the volume of the object protrudes from the pocket (352), wherein in particular a grooved portion is included, which is connected with each pocket (352) and has a substantially cross-shaped cross section.

9. Apparatus according any of Claims 1 to 8, **characterised in that** said apparatus further includes at least one first finger, which compresses the at least one band of filter material into a substantially cylindrical shape, wherein the at least one inserter wheel inserts the objects into the at least one filter material, at least one second finger, which compresses the at least one second band of filter material into a substantially cylindrical shape, wherein the at least one first finger and the at least one second finger are configured to guide the first and the second band of filter material along substantially parallel paths, and at least one second inserter wheel, which receives the objects from at least one second accelerator chamber and inserts the objects into the at least one second band of filter material.

10. Machine of the tobacco processing industry, in particular a filter rod machine, with an apparatus according to one of Claims 1 to 9.

## Revendications

1. Dispositif pour l'introduction d'un ou de plusieurs objets dans un composant de filtre d'un bâton de tabac, comprenant au moins un dispositif de stockage (322) pour stocker une pluralité des objets, au moins une roue d'insertion (350) pour insérer les objets dans au moins une bande de matériau de filtre et au moins une chambre d'accélération (374, 376) pour transférer les objets dudit au moins un dispositif de stockage (322) à ladite au moins une roue d'insertion (350), ladite au moins une chambre d'accélération (374, 376) comprenant une chambre vortex (311) ayant un pourtour et une ouverture de pourtour, et au moins une source d'air qui accélère les objets autour du pourtour de ladite au moins une chambre vortex (311), **caractérisé en ce que** ladite au moins une chambre d'accélération (374, 376) comporte un tambour de distribution (309) qui tourne autour de la chambre vortex (311), le tambour de distribution (309) comportant des ouvertures de distribution qui sont susceptibles d'être déplacées de façon à être alignées avec l'ouverture de pourtour dans le pourtour de la chambre vortex (311), les ouvertures de distribution recevant les objets à travers l'ouverture de pourtour dans le pourtour de la chambre vortex (311) et transférant les objets à ladite au moins une roue d'insertion (350).

2. Dispositif selon la revendication 1, **caractérisé en ce que** sont compris au moins un anneau de guidage extérieur (305a) et au moins un anneau de guidage intérieur (305b), l'ouverture de pourtour dans le pourtour de la chambre vortex (311) étant disposée entre ledit au moins un anneau de guidage extérieur (305a) et ledit au moins un anneau de guidage intérieur (305b), étant compris notamment une protection (317) qui recouvre l'ouverture de pourtour entre ledit au moins un anneau de guidage extérieur (305a) et ledit au moins un anneau de guidage intérieur (305b) sur une zone du pourtour de la chambre vortex (311), et/ou ledit au moins un anneau de guidage extérieur (305a) et/ou ledit au moins un anneau de guidage intérieur (305b) comportant un biseau (331a, 331b) qui est/sont incliné(s) vers les ouvertures de distribution dans le tambour de distribution (309).

3. Dispositif selon la revendication 2, **caractérisé en ce que** ledit au moins un anneau de guidage extérieur (305a) et ledit au moins un anneau de guidage intérieur (305b) forment, dans une zone de transfert (319), une chicane (333), la chicane (333) étant alignée avec les ouvertures de distribution dans le tambour de distribution (309), un jet d'air de soufflerie (351) étant compris à proximité de la chicane, qui est adapté pour dévier les objets vers ladite au moins une roue d'insertion (350).

4. Dispositif selon l'une des revendications 1 à 3, **caractérisé en ce qu'**il est compris au moins un guidage (327) qui s'étend autour d'une zone dudit au moins un tambour de distribution (309) et recouvre les ouvertures de distribution, ledit au moins un guidage (327) maintenant les objets dans les ouvertures de distribution, notamment le tambour de distribution (309) ayant un diamètre extérieur et ledit au moins un guidage (327) ayant un diamètre intérieur qui est situé à une distance du diamètre extérieur dudit au moins un tambour de distribution (309), ledit au moins un guidage (327) comprenant une zone (353) pourvue d'une rampe, laquelle zone présente un diamètre intérieur agrandi qui agrandit la distance entre le diamètre extérieur dudit au moins un tambour de distribution (309) et la zone (353) pourvue d'une rampe.

5. Dispositif selon la revendication 4, **caractérisé en ce que** les ouvertures de distribution ont un diamètre d'ouverture de distribution, une zone dudit au moins un guidage (327) superposée aux ouvertures de distribution ayant une largeur de guidage qui est inférieure au diamètre d'ouverture de distribution.

6. Dispositif selon l'une des revendications 1 à 5, **caractérisé en ce qu'**il est compris au moins un conduit d'amenée (370, 372) qui s'étend dudit au moins un dispositif de stockage (322) à la chambre vortex (311), ledit au moins un conduit d'amenée (370, 372) ayant une ouverture inclinée (355) dans la chambre vortex (311), et **en ce que** l'ouverture inclinée (355) est inclinée par rapport à la chambre vortex (311), afin de transférer les objets sensiblement sur la même trajectoire que la source d'air qui souffle dans la chambre vortex (311).

7. Dispositif selon l'une des revendications 1 à 6, **caractérisé en ce qu'**il est compris au moins un cylindre pneumatique qui est adapté pour soulever ladite au moins une roue d'insertion (350) dans une position hors contact avec ladite au moins une bande de matériau de filtre.

8. Dispositif selon l'une des revendications 1 à 7, **caractérisé en ce que** ladite au moins une roue d'insertion (350) comprend plusieurs poches (352), chaque poche (352) étant adaptée pour supporter un des objets, entre un quart et la moitié du volume de l'objet étant reçu dans la poche (352) et le reste du volume de l'objet dépassant de la poche (352), étant compris notamment une zone rainurée ensemble avec chaque poche (352), qui présente une section transversale sensiblement en croix.

9. Dispositif selon l'une des revendications 1 à 8, **caractérisé en ce que** sont compris en outre
au moins un premier doigt qui comprime ladite au moins une bande de matériau de filtre dans une forme sensiblement cylindrique, ladite au moins une roue d'insertion insérant les objets dans ledit au moins un matériau de filtre,
au moins un deuxième doigt qui comprime au moins une deuxième bande de matériau de filtre dans une forme sensiblement cylindrique, ledit au moins un premier doigt et ledit au moins un deuxième doigt étant configurés pour guider la première et la deuxième bande de matériau de filtre le long de trajectoires sensiblement parallèles, et
au moins une deuxième roue d'insertion qui reçoit les objets d'au moins une deuxième chambre d'accélération et insère les objets dans ladite au moins une deuxième bande de matériau de filtre.

10. Machine de l'industrie de traitement du tabac, notamment machine pour boudin de filtre, avec un dispositif selon l'une des revendications 1 à 9.
